# EUROPÄISCHE PATENTSCHRIFT

(11) **EP 0 114 298 B1**
(45) Veröffentlichungstag und Bekanntmachung des Hinweises auf die Patenterteilung: **15.07.1987**
(21) Anmeldenummer: 83112564.6
(22) Anmeldetag: 14.12.1983
(51) Int. Cl.: D02J 13/00

(54) **Heizkammer für laufende Fäden**
Heating chamber for running yarns
Chambre de chauffage pour fils en défilement

(30) Priorität: 18.12.1982 DE 3247040; 23.12.1982 DE 3247626; 11.02.1983 DE 3304752; 09.03.1983 DE 3308251; 09.04.1983 DE 3312823; 21.05.1983 DE 3318645; 11.06.1983 DE 3321202; 22.07.1983 DE 3326432; 05.10.1983 DE 3336101
(43) Veröffentlichungstag der Anmeldung: 01.08.1984
(73) Patentinhaber: B a r m a g AG, D-42862 Remscheid (DE)
(72) Erfinder: Runkel, Walter, Dr., D-5609 Hückeswagen (DE); Lenk, Erich, Dr., D-5630 Remscheid 11 (DE); Bauer, Karl, Dr., D-5630 Remscheid 11 (DE)
(74) Vertreter: Pfingsten, Dieter, Dipl.-Ing.

## Beschreibung

Die Erfindung betrifft eine Heizkammer für laufende Fäden. Diese Heizkammer ist zur Behandlung eines Fadens mit unter erhöhtem Druck stehendem, gesättigtem Wasserdampf (Sattdampf) geeignet.

Das besondere Problem bei solchen Heizkammern besteht darin, dass durch den Fadeneinlass und -auslass der Sattdampf in so grossen Mengen entweicht, dass der Betrieb der Heizkammer unwirtschaftlich ist.

Zur Abhilfe sind bereits Labyrinthdichtungen und Spaltdichtungen am Fadeneinlass und Fadenauslass bekannt. Labyrinthdichtungen, die aus aufeinander gestapelten Platten mit Blendenöffnungen bestehen, die durch Relativbewegung der Platten in der Einfädelstellung eine weite Öffnung und in der Betriebsstellung ein Labyrinth bilden (DE-A-2643787, US-A-2,529,563, US-A-2,351,110) sind zwar zum Einfädeln geeignet, haben sich jedoch im Betrieb als grundsätzlich ungeeignet erwiesen, da hierbei die Notwendigkeit eines ungestörten Fadenlaufs nicht in Einklang zu bringen ist mit der Notwendigkeit, zur Vermeidung von Verlusten an Heizmedium einen stark gewundenen Auslassweg vorzusehen. Spaltdichtungen sind zwar geeignet. Bei ihnen bewirkt eine grosse Spaltlänge eine ausreichend starke Verminderung der Verluste. Allerdings wird mit zunehmender Spaltlänge und geringer Spaltweite das Einfädeln, insbesondere das pneumatische Einfädeln des Fadens zum unüberwindlichen Problem. Durch die DE-A-2703991 und 2855640 sind Heizkammern für Sattdampf bekannt, bei denen die Dichtung der Heizkammer in den Endbereichen durch Bolzen mit einer längs der Mantellinie verlaufenden Nut erfolgt, welche Bolzen in eine Buchse dichtend axial eingeschoben werden. Bei der bekannten Heizkammer ist das Einfädeln durch Herausnehmen der Bolzen aus den Endbereichen ohne weiteres möglich, bei dem Einsetzen der Bolzen kommt es jedoch leicht zu Beschädigungen des Fadens, da dieser nicht an einer definierten Stelle läuft, und es ist von ganz entscheidendem Nachteil, dass während des Fadenanlegens die Bolzen so weit abkühlen, dass ein stationärer Betriebszustand nach dem Einfädeln erst nach geraumer Zeit und mit entsprechend hohem Fadenabfall erreicht wird. Darüberhinaus ist die bekannte Heizkammer fertigungstechnisch aufwendig und bedienungstechnisch schlecht.

Einer schnellen Aufheizung nach einer stetigen und steilen Temperaturkurve über die Zeit und einem Betrieb ohne Temperaturschwankungen dienen nach dieser Erfindung mehrere Eigenschaften der Heizkammer allein oder in Kombination. Durch diese Massnahme können vor allem örtliche Ansammlungen von Kondensat vermieden werden. Durch Versuche konnte die Theorie aufgestellt werden, dass jede örtliche Kondensatbildung, z.B. in Tropfenform, sich beim Aufheizen und beim Betrieb der Heizkammer durch erhebliche Temperatursprünge bemerkbar machen.

Die vorliegende Erfindung löst diese Nachteile des Standes der Technik und die aufgezeigten Probleme dadurch, dass die beiden Körper, aus denen die Heizkammer zumindest in den Endbereichen besteht, mit ihren ebenen oder gewölbten Oberflächen (Schliessflächen) aufeinander liegen und auf diesen Oberflächen gleitend relativ zueinander und quer zur in zumindest einer der Schliessflächen eingebrachten Oberflächenverwerfung (Oberflächendeformation) beweglich sind. Die Schliessflächen sind einander derart angepasst, dass durch die zwischen ihnen gebildete Fuge das Druckmedium, d.h. der gesättigte Wasserdampf auch bei hohem Druck nicht entweicht. Der der Fadenführung dienende Fadenkanal wird dadurch gebildet, dass die Oberfläche des ersten Körpers senkrecht oder quer zu der Bewegungsrichtung mindestens eine Aussparung in Form einer Nut, Stufe oder ähnlichen Verwerfung (Oberflächendeformation) aufweist, die sich längs des Fadenweges erstreckt und geradlinig oder gekrümmt ist. Diese Oberflächendeformation wird in der einen Relativlage der beiden Körper (Betriebsstellung) von den Schliessflächen des zweiten Körpers überdeckt, so dass in dieser Relativlage ein enger Fadenführungsspalt (Fadenkanal) entsteht, der eng genug ist, unzulässige Druckverluste der Heizkammer zu vermeiden, und der so geformt ist, dass längs des Spaltes ein gezielter Druckabbau mit gezielter Abkühlung des Fadens entsteht.

Ist die Oberflächendeformation in dem ersten Körper eine fadenführende Nut, die in der einen Relativlage von der Schliessfläche des anderen Körpers überdeckt ist, so weist die Schliessfläche des zweiten Körpers in der einen Ausführung der Erfindung ebenfalls eine Nut auf (Einfädelnut), die in der anderen Relativlage (Einfädelstellung) der beiden Körper die fadenführende Nut des ersten Körpers überdeckt und mit ihr einen für das axiale Einfädeln des Fadens, inbesondere das pneumatische Einfädeln, geeigneten weiten Spalt bildet. Diese nur dem Einfädeln dienende Nut des zweiten Körpers (Einfädelnut) ist in ihrem Querschnitt vorzugsweise grösser als die Fadennut des ersten Körpers und weist zumindest an einer Seite geschrägte Flanken auf, an denen der Faden beim Einfahren der Körper in die Relativstellung in Richtung auf die Fadennut des ersten Körpers abgelenkt wird.

Die Oberflächendeformation der Schliessfläche des zweiten Körpers wird in einer anderen Ausführung der Erfindung als Endkante der Schliessfläche oder Schlitz in der Schliessfläche des zweiten Körpers ausgeführt, welche in der Einfädelstellung der Körper die Fadennut in einer Einlegebene freigeben und dadurch das Einlegen eines laufenden Fadens quer zu seiner Laufrichtung ermöglicht. Die Oberflächen können dabei eben oder in Fadenlaufrichtung gekrümmt und/ oder quer zur Fadenlaufrichtung schwach gekrümmt sein.

Wenn die Körper als ebene oder gewölbte Platten ausgeführt sind, so können die Schliessflächen eines Körpers auch in zwei Ebenen liegen, die sich im Bereich der Oberflächendeformation schneiden, so dass die Oberflächendeformationen in beiden Körpern gleich grosse Stufen bilden. In dieser Ausführung bilden die Stufen in der Betriebsstellung der beiden Körper einen engen Spalt und je nach Grösse der Relativbewegung in der Einfädelstellung entweder einen zum axialen Einfädeln geeigneten erweiterten Spalt oder einen Fadeneinlegschlitz zum Einlegen des laufenden Fadens, wenn die Stufe des eigenen Körpers die Vorderkante des anderen Körpers in der Einfädelstellung überragt.

Die erfindungsgemässe Fadenheizkammer kann in der Betriebsstellung der beiden Körper insbesondere am Fadeneingang und/oder Fadenausgang auf eine geringe Weite des Fadenkanals von z.B. 0,2 bis 0,5 mm Weite eingestellt werden, so dass zwar ein laufender Faden ungestört geführt werden kann, die Verluste des Heizmediums jedoch gering sind. Die Spaltweite insbesondere im Fadenauslassbereich kann über die Spaltlänge unterschiedlich sein. Es können auch Entspannungskammern oder Vakuumkammern an den Spalt angeschlossen sein, um einen gezielten Druckentspannungsgradienten längs des Fadenlaufs zu erhalten.

Die erfindungsgemässe Heizkammer kann in der einen Ausführungsform der Erfindung lediglich zur Abdichtung in den Endbereichen die aufeinander beweglichen Körper mit Oberflächendeformationen aufweisen, wobei einer der Körper ortsfest auf einem Endflansch der Heizkammer befestigt ist und der andere eine Relativbewegung ausführen kann. Vorzugsweise werden in dieser Ausführung die Körper als Innenzylinder und Aussenzylinder ausgeführt, die relativ zueinander verdrehbar sind. Dadurch, dass dem einen Körper gleichzeitig eine Axialbewegung aufgezwungen wird, kann erreicht werden, dass sich dieser Körper dichtend gegen den Endflansch legt. Hierzu werden die Körper vorzugsweise mit einer Gewindepaarung versehen, wobei die Nut des Innenzylinders bis auf den Gewindegrund eingeschnitten ist. In dieser Ausführung bildet das Gewinde in der Betriebsstellung ein Labyrinth mit zusätzlicher Dichtwirkung.

Der Vorteil der Erfindung, dass beide Körper auch in der Einfädelstellung in wärmeleitendem Kontakt bleiben und dass daher auch zu Betriebsbeginn ein stabiler Betriebszustand in Sekundenschnelle erreicht wird, wirkt sich insbesondere dann aus, wenn die gesamt Heizkammer entsprechend der Erfindung über ihre gesamte Länge aus den zwei Körpern besteht und von dem zwischen den Schliessflächen entstehenden engen Spalt der Oberflächendeformation gebildet wird. Denn hierdruch wird erreicht, dass die beiden Hälften der Heizkammer auch in der Einfädelstellung im wesentlichen die gleiche Temperatur behalten, dass die Temperatur in der Einfädelstellung nur geringfügig oder gar nicht abfällt und die Betriebstemperatur gleichzeitig wieder erreichtwird.

Die zweiteilige Fadenheizkammer kann dabei im mittleren Bereich ihrer Spaltlänge auch mit Ausnehmungen ihrer Schliessflächen versehen sein, so dass sich die lichte Weite des Spaltes hier erweitert. Das kann zum einen nützlich sein, um ein gewisses Ballonieren des Fadens zu ermöglichen und/oder Wandreibung des Fadens zu vermeiden oder zu verringern. Zum anderen wird hierdurch erreicht, dass der Druck des Satteldampfes über den mittleren Bereich der Heizkammer hin konstant ist. Der mittlere, mit Ausnehmungen versehene Bereich kann sich z.B. über 300 mm und weniger erstrecken. Dabei bewährt sich die erfindungsgemässe Heizkammer vor allem auch dann, wenn einer der Körper, und zwar vorzugsweise der ortsfeste Körper mit einem sog. Vorheizkanal - in dieser Anmeldung auch «Umwegkanal» genannt - versehen wird. Dabei handelt es sich um einen Kanal, der im wesentlichen parallel zu der Oberflächendeformation in den Körper eingebracht ist und der mit dem Sattdampf beschickt wird. Dieser Vorheizkanal kann gleichzeitig Stichleitungen in den Fadenführungskanal aufweisen und damit Teil der Dampfzuleitung sein. Der Vorheizkanal hat zwar den Vorteil, die Aufheizung des Körpers zu bewirken, in den er eingebracht ist. Er bewährt sich jedoch nur dadurch, dass nach der Erfindung der bewegliche Körper auch in der Einfädelstellung in Kontakt mit dem aufgeheizten Körper bleibt und die Wärme auch auf diesen Körper übertragen wird. Der Vorheizkanal führt daher nur im Zusammenhang mit der Erfindung zu einer entscheidenden Verbesserung der Wärmeführung und der Stabilität des Betriebsverhaltens der Heizkammer.

Die Trennfugen zwischen den Schliessflächen können sowohl durch geeignete Fertigungstechniken als auch durch Aufbringung grosser Einspannkräfte so dicht ausgeführt werden, dass keine unzulässigen Verluste des Heizmediums zu befürchten sind.

Die Abdichtung durch eine zwischen die Schliessflächen der beiden Körper gelegte Dichtplatte kommt nicht in Frage, da eine solche Dichtplatte im allgemeinen auch wärmeisolierende Wirkung hat und daher den Temperaturausgleich zwischen beiden Körpern behindert.

Zur Abdichtung der Heizkammern werden erfindungsgemäss zwei Dichtleisten verwandt, die sich längs und beidseits des Fadenkanals in einem gewissen Abstand (von z.B. 5 mm) erstrekken. Ebenso können Dichtleisten oder sonstige Querdichtungen im Ein- und Auslassbereich der Heizkammer quer zum Fadenkanal vorgesehen sein. Ohne diese Dichtleisten müssten die beiden Körper zur Abdichtung des Fadenkanals mit ihren Schliessflächen sehr fest aufeinander gedrückt werden. Das ist an sich schon nachteilig, hat aber den besonderen Nachteil, dass bei absoluter Abdichtung des Fadenkanals die Wärmemenge zur Aufheizung der beiden Körper - ausser über einen evtl. vorhandenen Vorheizkanal - ausschliesslich über den engen Fädenkanal transportiert werden müsste.

Diese Dichtleisten haben demgegenüber den Vorteil, dass beidseits des Fadenkanals eine Trennfuge von definierter und vorbestimmbarer Fläche entsteht, in die das Heizgas, insbesondere Sattdampf, eindringen kann, ohne entweichen zu können. Dadurch werden die begrenzenden Schliessflächen beidseits des Fadenkanals mitaufgeheizt. Daher dient auch diese Massnahme zur gleichmässigen und schnellen Aufheizung der beiden die Heizkammer bildenden Körper und zur Stabilität des Betriebsverhaltens.

Zur Abdichtung der Heizkammer, insbesondere der Trennfuge kann eine pneumatische Andrückung dienen, durch welche einer oder beide Körper auf ihrer von der Heizkammer abgewandten Rückseite mit dem Druck eines Gases auf einer definierten Fläche direkt oder mittels druckbeaufschlagter Dehnkörper beaufschlagt werden. Die Druckbeaufschlagung kann mit einem fremden Medium, z.B. Druckluft, geschehen. Bevorzugt geschieht die Druckbeaufschlagung mit dem Sattdampf selbst. Dabei ist erfindungsgemäss vorgesehen, dass die Sattdampf-beaufschlagte Fläche im Bereich des Heizkanals kleiner ist als die Sattdampf-beaufschlagte Fläche auf der Rückseite. Hierzu können auch auf der mit Sattdampf beaufschlagten Rückseite Dichtleisten vorgesehen werden, die eine Fläche einschliessen, die grösser ist als die zwischen den Dichtleisten im Bereich des Fadenkanals eingeschlossene Fläche.

Die Druckbeaufschlagung eines Körpers mit einem Druckpolster des Sattdampfes selbst hat neben der Andrückung den besonderen Vorteil, dass dadurch zumindest der eine der die Heizkammer bildenden Körper, und zwar vorzugsweise derjenige, der beweglich und nicht mit einem Vorheizkanal versehen ist, auch auf der von seiner Schliessfläche abgewandten Seite aufgeheizt wird, so dass über den Querschnitt dieses Körpers ein allenfalls geringer Temperaturgradient auftritt.

Der Vorteil der erfindungsgemässen Heizkammer liegt insbesondere darin, dass der Faden einfach, schnell und sicher einfädelbar ist und dass das Dichtsystem, insbesondere Dichtleisten und Andrückung der Körper der Heizkammer, eine vollständige Abdichtung bewirkt. Die problemlose Einfädelbarkeit hates andererseits ermöglicht, die engen, spaltförmigen Endbereiche sehr eng - begrenzt lediglich durch den Fadentiter - und beliebig lang auszuführen. Dadurch wird ein Dampfaustritt fast völlig vermieden. Dampfdrükke des Wasser-Sattdampfes mit Temperaturen bis über 200°C sowie eine stetige Zunahme des Dampfdruckes von Atmosphärendruck bis auf Betriebsdruck und der Dampftemperatur für den einlaufenden Faden und eine stetige Abnahme des Druckes bis auf Atmosphärendruck und der Temperatur für den auslaufenden Faden werden ermöglicht. Die stetige Abnahme des Dampfdruckes beseitigt gleichzeitig die Gefahr einer den Faden schädigenden Dampfströmung.

Die Weite des durch die Oberflächendeformationen gebildeten Fadenkanals wird dem Fadentiter angepasst, und zwar in den Endbereichen des Fadenkanats auf eine Länge von 100 bis 300 mm eng angepasst, um eine gute Dichtwirkung zu erzielen. Dabei ist es bei entsprechender Auslegung der Weite des Fadenkanals möglich, in einem Fadenkanal mehrere Fäden zu führen. Ebenso können auf einem Körper mehrere, den Fadenkanal bildende Oberflächenverwerfungen vorgesehen sein, wobei sodann in jedem Fadenkanal ein Faden oder mehrere Fäden geführt werden. Damit eignet sich die erfindungsgemässe Heizkammer auch zum Erhitzen von Fadenscharen, z.B. in Scharenstreckwerken.

Es ist aber auch möglich, mehrere derartige Fadenheizkammern parallel zueinander auszurichten und durch eine einzige Leitung für das Heizmedium, insbesondere den Sattdampf miteinander zu verbinden. Hierbei werden Drosselverluste zwischen den Fadenkanälen weitgehend vermieden und eine gute Konstanz der erzielten Fadentemperaturen von einem Fadenlauf zum anderen gewährleistet.

Bei Aufheizung über 100°C besteht der Vorteil der Wärmebehandlung eines laufenden Fadens, insbesondere multifilen Chemiefadens, mit gesättigtem Wasserdampf anstatt mit stark überhitztem Wasserdampf oder Heissluft darin, dass der gesättigte Wasserdampf einen grossen latenten Wärmeinhalt (Verdampfungswärme) hat und wegen der sehr hohen Wärmeübergangszahlen bei Kondensation - im Gegensatz zur Konvektion, Strahlung oder direkten Wärmeleitung - eine starke Aufheizung des Fadens bei hohen Fadengeschwindigkeiten und kurzen Verweilzeiten ermöglicht wird. Die Sattdampfbehandlung bewirkt aber auch eine gleichmässige Temperaturverteilung und eine gute Temperaturkonstanz über die gesamte Länge der Behandlungsstrekke. Auch kann die Behandlungsstrecke durch Hintereinanderschalten mehrere Behandlungskammern beliebig vorgegeben werden, da die erforderliche Gleichmässigkeit und Konstanz der Behandlungstemperatur für mehrere Behandlungskammern durch Einstellen des Drucks und durch Druckausgleich zwischen den Behandlungskammern - bei gleichzeitiger Entfernung von Inertanteilen - gewährleistet werden kann. Die Verluste am Eingang und am Ausgang der Behandlungsstrecke können bei entsprechender Gestaltung der Fadeneingangs- und Fadenausgangsschleusen gering und geringer als bei vergleichbaren Luftheizstrecken gehalten werden.

Daher eignen sich die erfindungsgemässen Sattdampfbehandlungskammern bei der erfindungsgemäss gegebenen, einfachen Einfädelbarkeit laufender Fäden insbesondere für solche Fadenbehandlungen, bei denen bei hoher Fadengeschwindigkeit innerhalb einer relativ kurzen Verweilzeit eine grosse Wärmemenge auf den Faden übertragen werden muss, wie es z.B. bei Synthesefasern in Spinnprozessen, Spinnstreckprozessen, Spinn-Texturier- oder Spinnstreck-Texturierprozessen und Streckexturier-, Streckzwirn-, Streckwickel- und sonstigen Streckprozessen der Fall ist.

So ist es z.B. möglich, frischgesponnene Fasern, die mit hoher Geschwindigkeit von z.B. mehr als 3000 m/min von der Spinndüse abgezogen worden sind, unterhalb des Spinnschachtes einer Sattdampfbehandlung zum Tempern und/ oder - ggf. nach Zwischenschaltung einer Streckpunktfixierung z.B. durch Fadenbremse - zum örtlichen Verstrecken des laufenden Fadens zu unterwerfen. Da Temperaturen über 100°C und mehr als 220°C erzielbar sind, lässt sich auch die Länge der Behandlungsstrecke in weiten Bereichen beeinflussen.

In einem kontinuierlichen Spinn-Streckprozess mit Verstreckung zwischen zwei Galetten kann die Sattdampfbehandlungskammer mit Vorteil zur Aufbringung der Strecktemperatur in einem örtlich begrenzten Fadenbereich zwischen zwei Galettenwerken verwandt werden, wobei das zweite Galettenwerk üblicherweise als Streckgalette bezeichnet, auf ca. 120°C beheizt sein kann. Die Heizkammer nach dieser Erfindung kann aber auch zum Fixieren, Tempern und/oder Schrumpfbehandeln des Fadens nach der eigentlichen Verstreckung dienen.

Da inzwischen Friktionsfalschdraller für höchste Fadengeschwindigkeiten zur Verfügung stehen (US-PS 4,339,915), ist die erfindungsgemässe Sattdampfbehandlungskammer auch anwendbar, um in einem kontinuierlichen Verfahren einen Faden, insbesondere auch Polyester-oder Polyamidfäden, zu spinnen und sodann unmittelbar - ggf. unter Zwischenschaltung einer Streckzone oder unter gleichzeitiger Verstrekkung - einer Falschzwirnbehandlung in der Sattdampfbehandlungszone zu unterwerfen.

Der Vorteil der Sattdampfbehandlung liegt weiterhin darin, dass bei der Sattdampfbehandlung infolge der Kondensation des Dampfes zu Wasser eine Befeuchtung des Fadens erfolgt. Beim Verlassen der Fadenheizkammer kommt es daher infolge der Druckentlastung zu einem sehr plötzlichen Verdampfen von Wasser und damit zu einer Abkühlung des Fadens auf die Siedetemperatur des Wassers. Daher eignet sich die Sattdampfbehandlung für alle Prozesse, bei denen Fadenerhitzung und Zwangskühlung unmittelbar aufeinanderfolgen, insbesondere also für das Falschzwirntexturieren, wobei in diesem Falle erfindungsgemäss durch Formgebung des Auslassspaltes und sonstige bereits erwähnte Massnahmen mit der gezielten Druckentspannung auch ein Temperaturgradient im Sinne einer gezielten Abkühlung des Fadens erreicht wird.

Zum Restkühlen des Fadens auf unter 100°C kann nach der Verdampfungskühlung durch Entspannung des Kondenswassers auch eine Kühlung durch Auftragen einer Fadenpräparationsflüssigkeit oder durch Auftragen von Wasser, z.B. mittels Düse, erfolgen. Ebenso kann Wasser in den Spalt unter Druck eingeführt werden, um genügend Wasser zur Kondensation bereitzustellen.

Schliesslich eignet sich die Sattdampfbehandlungskammer aus den genannten Gründen auch zur Fadenheizung in einem üblichen Texturier-oder sequentialen oder simultanen Strecktexturierprozess oder zum Nachbehandeln des durch Luftstrahlbehandeln texturierten Fadens.

Im folgenden werden Ausführungsbeispiele der Erfindung beschrieben. Es zeigen:
Fig. 1-3 ein erstes Ausführungsbeispiel in zylindrischer Bauweise;
Fig. 4-6 ein zweites Ausführungsbeispiel in zylindrischer Bauweise;
Fig. 7-9 ein drittes Ausführungsbeispiel in zylindrischer Bauweise;
Fig. 10-12 ein viertes Ausführungsbeispiel in zylindrischer Bauweise;
Fig. 13, 14 ein fünftes Ausführungsbeispiel in zylindrischer Bauweise mit Einsätzen;
Fig. 15a-15c, 16 ein sechstes Ausführungsbeispiel in zylindrischer Bauweise mit Druckabdichtungen;
Fig. 17-20 Ausführungsbeispiele in Plattenbauweise;
Fig. 21 die Anordnung einer Ventileinrichtung im Verbindungskanal von Vorheizkanal und Fadenkanal;
Fig. 22 Ausführungsbeispiele in Plattenbauweise;
Fig. 23, 24 bis 25 Ausführungsbeispiele mit Vorheizkanal, Kondensatabscheider und Inertgasabführung.

In Fig. 1 ist im Schnitt die Heizkammer 2 mit dem Fadeneinlaufende 1 dargestellt. Es sei erwähnt, dass das Fadenauslaufende der Heizkammer entsprechend ausgebildet sein kann. Nicht dargestellt ist der Dampfzufuhrkanal in die Heizkammer 2. Es wird Wasser-Sattdampf unter einem Druck von z.B. 20 bar zugeführt, so dass eine Sattdampftemperatur von ca. 210°C besteht.

Auf den Endflansch 3 der Heizkammer 2 ist ein Aussenkörper 4 (Aussenzylinder) gesetzt. Der Aussenkörper 4 ist mit dem Endflansch 3 dichtend verspannt, wobei jedoch - wie später noch auszuführen - eine gewisse Relativbewegung möglich ist. Zwischen Endflansch 3 und Aussenkörper 4 kann eine - hier nicht dargestellte - Dichtung gelegt werden.

In der Innenbohrung 5 des Aussenkörpers 4 befindet sich ein Innenkörper 6. Dieser Innenkörper 6 ist als Zylinder (Innenzylinder) mit Trapezgewinde 7 ausgeführt. Die Innenbohrung 5 des Aussenzylinders besitzt ein damit kämmendes Gewinde. Der Innenzylinder 6 mit seinem Gewinde ist der Innenbohrung 5 mit ihrem Gewinde möglichst dichtend angepasst. Auf dem Grunde der Bohrung 5 befindet sich die Dichtplatte 8. Es kann sich dabei um dieselbe Dichtplatte handeln, die auch zwischen den Endflansch 3 und den Aussenkörper 4 zum Zwecke der Dichtung gelegt ist.

Wie insbesondere aus den Fig. 2 und 3 ersichtlich, besitzt der Endflansch 3 ein Loch 9, durch welches der Faden aus der Heizkammer austritt. Ein entsprechendes Loch ist in der Dichtplatte 8. Der Mantel der Bohrung 5 im Aussenkörper 4 schneidet - in der Projektion auf eine Ebene gesehen - dieses Loch und besitzt eine Nut 10, welche sich - in radialer Richtung - durch das Gewinde der Bohrung hindurch bis in den Kern erstreckt und in Längsrichtung mit dem Loch 9 des Endflansches fluchtet. Diese Nut 10 ist als Fadenführungsnut vorgesehen (Fadennut). Der Innenzylinder 6 besitzt - wie aus Fig. 1 in der Ansicht ersichtlich - eine entsprechende Nut 11. Diese Nut 11 erstreckt sich lediglich bis auf den Kern des Innenzylinders 6. Sie kann jedoch auch in den Kern hineinreichen. Die Flanken 12 der Nut 11 sind in Umfangsrichtung trichterförmig erweitert. Der Innenzylinder weist einen Handgriff 13 auf, mit dem der Innenzylinder 6 relativ zu dem Aussenzylinder 4 drehbar ist.

In der Drehstellung, die in Fig. 2 dargestellt ist (Einfädelstellung), bilden die Fadennut 10 in dem Innenmantel des Aussenkörpers 4 sowie die Nut 11 in dem Gewinde und evtl. Kern des Innenkörpers 6 (Einfädelnut) einen weiten Einfädelschlitz, durch welchen der Faden eingefädelt werden kann. Zum pneumatischen Einfädeln läuft die Innenwandung der Heizkammer 2 trichterförmig auf das Loch 9 im Endflansch 3 zu.

Durch Verdrehen des Innenkörpers 6 in Pfeilrichtung wird die Einfädelnut 11 im Innenzylinder 6 in die in Fig. 6 dargestellte Position (Betriebsstellung) gedreht. Dadurch wird die zur Fadenführung dienende Fadennut 10 auf einen engen Spalt verkleinert, dessen Weite so gering ist, dass die Heizgas- bzw. Sattdampfverluste und Druckverluste gering sind. Dadurch, dass die Flanken 14 der Fadennut 10, welche in das Gewinde des Aussenkörpers eingeschnitten sind, im wesentlichen radial verlaufen und dadurch, dass die Flanken 12 der Einfädelnut 11 im Innenzylinder trichterförmig erweitert sind, wird der Faden beim Verdrehen des Innenzylinders 6 entlang den Flanken 14 in die der Fadenführung dienende Fadennut 10 befördert.

Wie aus Fig. 2 und 3 ersichtlich, ist der Aussenkörper 4 geteilt, und zwar in einer Ebene, welche zwischen dem Mittelpunkt 15 des Innenzylinders 6 und der Fadennut 10 im Aussenkörper liegt. In die Trennebene ist eine Dichtung 16 eingelegt, die elastisch und im entspannten Zustand dicker als die Distanzstücke ist. Durch Schrauben 18 werden die beiden Hälften des Aussenkörpers miteinander verspannt, nachdem zuvor die Dichtung 16 und die Distanzstücke 17 eingelegt worden sind. Sodann erst wird das Gewinde in die Bohrung 5 des Aussenkörpers 4 eingeschnitten. Dadurch wird auch die Dichtung 16 mit Gewinde versehen. Hierdruch wird bewirkt, dass die Dichtung das Gewinde mit Kern und Flanken beidseits der Fadennut 10 als Dichtleiste abdichtet. Um die durch Nachspannen erforderliche Relativbewegung der beiden Hälften des Aussenkörpers 4 auf dem Endflansch zuzulassen, sind die Flanschschrauben in Langlöchern des Endflansches 3 geringfügig bewegbar. Die Distanzstücke 17 können aus einem verhältnismässig weichen Metall hergestellt sein, so dass auch ein Nachstellen der Dichtung durch Zusammenpressen der Distanzstücke möglich ist. Die Distanzstücke können auch fehlen. Ihr Vorteil liegt zunächst lediglich darin, dass bei der Montage eine von dem Monteur unabhängige Einstellung der Dichtung erfolgt. Durch die Dichtleisten wird bewirkt, dass die Trennfuge zwischen Innen- und Aussenzylinder im Bereich der Dichtleisten durch das sich dort ausbreitende Heizgas/Sattdampf aufgeheizt wird, so dass im Bereich der Fadennut 10 kein Temperaturabfall auftritt.

Durch das Verdrehen des Innenzylinders 6 gegenüber dem Aussenkörper 4 wird zum einen die Überdeckung der Nuten 10 bzw. 11 beseitigt, wobei die Nut 11 so weit verdreht wird, dass sie auf der anderen Seite der Dichtungsplatte 16 liegt. Zum anderen wird durch diese Drehung der Innenkörper 6 in den Aussenkörper 4 hineingeschraubt, und zwar derart, dass er sich mit einer Axialkraft dichtend an die Dichtplatte 8 anlegt.

Das Ausführungsbeispiel nach den Fig. 4 bis 6 weist den Innenzylinder 6 auf, der fest mit dem Flansch 3 verbunden ist, sowie den darum herum drehbar angeordneten Aussenkörper 4 (Aussenzylinder) mit Handgriff 13.

Der Innenzylinder 6 weist über seine gesamte Länge die zum Fadenführen dienende Nut 10 (Fadennut) auf. Diese Fadennut 10 ist im mittleren Bereich 19 in Umfangsrichtung und in der Tiefe erweitert, so dass dort die eigentliche Heizkammer entsteht, in der der Faden sich ohne Berührung der Wandungen bewegen, schwingen, ballonieren kann, in der aber insbesondere der Sattdampf unter einem einheitlichen Druck steht und daher auch eine einheitliche Temperatur aufweist.

Der Aussenzylinder 4 weist eine Nut 11 auf, die in dessen Innenmantel eingebracht ist und deren Flanken 12 sanft vom Nutengrund auf den Innenmantel auslaufen.

Der Flansch 3 weist ein Loch 20 auf, dessen vorderer Bereich 21 in der Aufsicht nach Fig. 5 die Fadenführungsnut 10 überdeckt. Die Flanken 22 des Loches 20 fluchten demnach mit den Flanken der Fadenführungsnut 10 in der Aufsicht nach Fig. 5 bzw. Fig. 6.

Der Aussenzylinder 4 ist geteilt und wird durch die Flansche 23 und Schrauben 24 derart verspannt, dass der Innenmantel sich fest um den Aussenmantel des Innenkörpers 6 schliesst. In die Trennebene der geteilten Aussenkörper 4 kann eine elastische Distanzplatte 26, z.B. Dichtungsplatte, eingelegt werden.

Es sind als Dichtleisten ausgeführte Längsdichtungen 25 beidseits der Fadennut 10 im Innenzylinder 6 vorgesehen, die eine Abdichtung der Fadennut 10 bzw. auch ihres mittleren Bereiches 19 in Umfangsrichtung bewirken.

Der Innenzylinder 6 weist zentrisch eine als Vorheizkanal dienende Bohrung 27 auf, die nach oben hin verschlossen ist und nach unten hin mit dem Anschlussrohr 28 kommuniziert. Durch das Anschlussrohr 28 wird die Bohrung 27 mit einem unter Druck stehenden Heizgas, insbesondere Sattdampf, beschickt. Der Vorheizkanal 27 steht mit der Fadennut 10, insbesondere deren mittleren Bereich 19 durch Löcher 29 in Verbindung.

Im Betrieb wird auf den Aussenzylinder 4 eine Axialkraft in Richtung des Pfeiles 30 aufgebracht. Hierzu dient im dargestellten Fall ein Trapezgewinde 31, das im oberen Bereich von Aussenzylinder 4 und Innenzylinder 6 angebracht ist. Durch Drehen des Aussenzylinders 4 gegenüber dem Innenzylinder 6 mittels Handgriff 13 wird der Aussenkörper 4 gegen die Dichtplatte 8 auf Endflansch 3 dichtend gedrückt. In dieser Drehstellung (Betriebsstellung) hat die Nut 11 des Aussenkörpers 4 die in Fig. 6 dargestellte Stellung. Die Nut 11 liegt also hinter den Dichtlippen 25, so dass von der Fadennut 10 aus kein Druckmedium, Heizgas, Sattdampf in die Nut 11 gelangen kann. Die Fadennut 10 ist durch die Innenwandung des Aussenzylinders 4 auf einen sehr engen Spalt beschränkt, der den Austritt unwirtschaftlich grosser Mengen des Druckmediums verhindert. Spaltweiten liegen in der Grössenordnung von weniger als 0,5 mm.

Durch Verdrehen des Aussenzylinders in die in Fig. 5 dargestellte Stellung (Einfädelstellung) wird die Nut 11 des Aussenzylinders in eine Position gebracht, in der sie - in senkrechter Richtung - das Loch 20 in Flansch 3 und - in radialer Richtung - die Fadennut 10 überdeckt. Es entsteht dadurch eine grosse Einfädelöffnung, durch welche der Faden pneumatisch oder aber auch mittels einer Borste oder ähnlichem Mittel eingefädelt werden kann.

Das Ausführungsbeispiel nach den Fig. 7 bis 9 entspricht weitgehend dem in den Fig. 4 bis 6 dargestellten. Die Heizkammer besteht aus einem rohrförmigen Innenzylinder 6 mit Fadennut 10. Die Fadennut 10 ist im Fadeneinlassteil 1 und im Fadenauslassteil eng und erweitert sich im mittleren Bereich 19. Der Innenzylinder 6 ist ortsfest auf dem Flansch 3 befestigt. Seine zentrale Bohrung, die als Vorheizkanal 27 dient, ist an Dampfleitung 28 mit gesättigtem Wasserdampf angeschlossen. Der Wasserdampf kann durch die Löcher 29 in den erweiterten mittleren Bereich 19 der Fadennut 10 austreten. Der Innenzylinder 6 wird von einem Aussenzylinder 4 eingefasst, welcher einen Einlegespalt 32 (Schlitz) für den Faden besitzt. Der Aussenzylinder 4 wird von Bandagen 33 zur Erhöhung der Festigkeit umfasst. Der Aussenzylinder 4 ist durch Handgriff 13 drehbar.

In der in Fig. 8 dargestellten Position (Einfädelstellung) mündet der Einlegespalt 32 radial auf der Fadennut 10. Es sei erwähnt, dass der Einlegespalt 32 auch sekantial bis tangential gerichtet sein kann. In der zweiten, in Fig. 9 dargestellten Drehstellung (Betriebsstellung) wird der Mantel so verdreht, dass die Fadennut 10 vom Innenumfang (Schliessfläche) des Aussenzylinders 4 überdeckt wird.

Eine weitere Besonderheit gegenüber dem Ausführungsbeispiel nach den Fig. 4 bis 6 besteht darin, dass der Innenzylinder 6 neben den Längsdichtungen 25 auch noch die Querdichtungen 34 am Fadeneinlass und Fadenauslass besitzt. Diese Querdichtungen können O-förmige Dichtleisten sein, die von einer Längsdichtung zur anderen reichen. Es kann sich jedoch auch um einen O-Ring handeln, welcher das gesamte Innenteil 6 umschliesst. Ebenso können die Dichtleisten 25 und Querdichtungen 34 aus einem Stück als Ring oder rechteckiges Fenster geformt sein. Die Dichtleisten und Querdichtungen werden in Nuten des Innenzylinders (oder auch des Aussenzylinders) eingelegt, so dass sie durch die Relativbewegung der Zylinder nicht verrutschen. Die Nuten sind nur so tief, dass die Dichtleisten die Schliessfläche des einen Körpers überragen und in der Betriebsstellung der beiden Körper dichtend auf der Schliessfläche des anderen Körpers liegen (gilt für alle Ausführungsbeispiele).

Durch die Verwendung der Querdichtungen 34 nach dem Ausführungsbeispiel 7 bzw. 10 wird es überflüssig, den Aussenmantel 4 durch Axialkraft gegen die Dichtplatte 8 zu drücken, wie dies in Fig. 4 dargestellt ist.

Weiterhin besitzt der Innenzylinder 6 auf seiner Rückseite die in Fig.8 und Fig.9 ersichtlichen Längsdichtungen 35 sowie - jeweils am Fadeneingang und Fadenausgang - eine hier nicht sichtbare Querdichtung (entsprechend den Querdichtungen 34 auf der Vorderseite). Die Fläche zwischen diesen Längsdichtungen 35 und ihren Querdichtungen wird über Leitung 36 mit dem Heizmedium, hier also dem Sattdampf aus Rohr 27, beschickt. Da der sekantiale Abstand zwischen den Längsdichtungen 35 auf der Rückseite des Innenzylinders 6 grösser ist als der sekantiale Abstand der Dichtleisten 25 auf der Vorderseite des Innenteils 6, drückt in der Betriebsstellung nach Fig. 9 der Dampfdruck den beweglichen Aussenzylinder 4 in Pfeilrichtung 37 gegen die Längsdichtungen 25 auf der Vorderseite. Hierdurch entsteht zum einen eine sichere Abdichtung der Fadennut 10 und des von den Dichtleisten 25 und den Querdichtungen 34 umschriebenen Flächenbereichs. Vor allem aber dient das Heizgas-/Sattdampfpolster auf der Rückseite der zusätzlichen Heizung sowohl des Innen- als auch besonders des Aussenzylinders.

Bei den Ausführungsbeispielen nach Fig. 10 bis 12 ist wiederum auf dem Flansch 3 das zylindrische Innenteil 6 (Innenzylinder) fest angebracht. Das Aussenteil 4 ist wiederum als drehbarer, mit Einlegspalt 32 versehener Mantel 4 (Aussenzylinder) ausgebildet. Der Einlegspalt 32 mündet in der einen Drehstellung (Einfädelstellung) (nicht dargestellt) in die Fadennut 10. In der anderen dargestellten Drehstellung nach Fig. 11 und 12 (Betriebsstellung) überdeckt der Mantel 4 die Fadennut 10.

In den Innenzylinder 6 ist eine von oben bis unten durchlaufende Nut 38 eingebracht, die vorzugsweise über ihre ganze Länge gleiche Weite und Tiefe hat (Einsatznut). In die Nut 38 sind Einsatzstücke 39 und 40 eingelegt. Die Einsatzstücke 39 bilden den Fadeneingangsteil und Fadenausgangsteil und besitzen eine enge Fadennut 10, wie in Fig. 11 dargestellt. Das Einsatzteil 40 bildet den mittleren Bereich 19 der Fadenführungsnut und kann dementsprechend - wie in Fig. 11 dargestellt - eine Fadenführungsnut mit erweitertem Querschnitt besitzen. Die Einsatzstücke 39 und 40 sind auf ihrer gesamten Länge durch Längsdichtungen 25 beidseits der Nut abgedichtet. Die Flanken der Einsatzstücke werden beidseits durch Dichtleisten 41 gegenüber der Einsatznut 38 abgedichtet. Um eine gewisse dichtende Beweglichkeit zu erzielen, sind die Flanken der Einsatznut und der Einsatzteile parallel zueinander ausgerichtet.

Das Einsatzteil 40 des mittleren Bereiches 19 besitzt auf seiner Rückseite eine Längsnut 42, welche von den Löchern 29 durchdrungen wird, durch welche die Fadennut 10 des mittleren Bereiches 29 mit der zentralen, als Vorheizkanal dienenden Bohrung 27 zur Dampfzufuhr verbunden ist. Da der sekantiale Abstand der Dichtleisten 25 auf der Fadennutseite der Einsatzteile 40 kleiner ist als der sekantiale Abstand der Dichtleisten 41, wird das Einsatzstück 40 durch den Dampfdruck gegen den Innenumfang des Mantels gedrückt.

Die Einsatzstücke 39 weisen - wie bereits zu dem Ausführungsbeispiel nach Fig. 7 beschrieben - die Querdichtungen 34 auf. Die Einsatzstücke 39 am Fadeneingang und Fadenausgang können, müssen aber nicht, mit einer durch Dampfdruck beaufschlagten Längsnut 43 auf ihrer Rückseite versehen sein. Ebenso ist es nicht unbedingt erforderlich, zur Dampfbeaufschlagung der Längsnut 43 einen separaten Dampfkanal vorzusehen. Vielmehr wird der Dampfdruck aus der Längsnut 42 des Einsatzstückes 40 für ausreichenden Dampfdruck auch auf der Rückseite der Einsatzstücke 39 sorgen. Auch wenn die Längsnut 43 nicht vorhanden ist oder sich über nur einen kurzen Bereich vom Einsatzstück 40 aus zum Fadeneingang bzw. Fadenausgang hin erstreckt, reicht der sich hinter dem Einsatzstück 39 bildende Dampfdruck aus, für einen ausreichenden Andruck der Dichtlippen 25 an den Innenumfang des Mantels 4 zu sorgen. Dabei ist zu berücksichtigen, dass im Fadeneingang un Fadenausgang sich eine Strömung entsprechend dem Druckabfall einstellt, so dass der statische Druck auf der Rückseite des Einsatzstückes 39 grösser ist als der statische Druck auf der Vorderseite des Einsatzteiles. Im übrigen sorgen auch bei den Einsatzstücken 39 die Dichtleisten 41 dafür, dass die Rückseite dampfdicht abgeschlossen ist.

Wie aus Fig. 10 ersichtlich, sind die Stirnflächen der Einsatznut 38 durch die in die Einsatznut 38 an den Enden fest eingepassten und abgedichteten Dichtplatten 44 abgedichtet. Es können auch Dichtplatten verwandt werden, die auf den Stirnflächen des Innenzylinders dicht aufliegen.

In dem Ausführungsbeispiel nach Fig. 13, 14 werden insbesondere der Fadeneinlassteil und der Fadenauslassteil der Heizkammer durch eine Mehrzahl von relativ dünnen Einsatzstücken 45 gebildet. Hierzu besitzt das Innenteil 6, wie es auch in den Fig. 7 und 10 dargestellt ist, eine Einsatznut 38. Die Flanken dieser Einsatznut 38 sind, wie sich aus Fig. 14 ergibt, derart konvergierend geformt, dass sie beidseits einer Dichtlippe 25 Halt geben.

Die Heizkammer kann in ihrem mittleren Bereich ebenfalls aus einem Einsatzstück 40 bestehen. Es ist ersichtlich, dass dieses Einsatzstück 40 auch fehlen oder aber durch einzelne kürzere Einsatzstücke ersetzt werden kann.

Die Einsatzstücke 45 wie auch 40 besitzen Flanken, die den Dichtlippen 25 ebenfalls angepasst sind. Dadurch können die Einsatzstücke zwischen die Dichtlippen 25 geklemmt werden. Da zwischen den Dichtlippen ein Abstand besteht, wird sich unterhalb der Dichtlippe ein statischer Druck einstellen, während oberhalb der Dichtlippen eine Strömung mit entsprechender Verminderung des statischen Drucks entsteht. Dadurch werden auch die Dichtlippen in diesem Ausführungsbeispiel nach vorne gegen den Innenumfang des Mantels 4 gedrückt.

Die Einsatzteile können in den Ausführungsbeispielen nach Fig. 10 bis 14 aus besonders verschleissfesten Materialien bestehen, wie z.B. Keramik, insbesondere Sinterkeramik oder auch Sintermetall. Der Vorteil dieser Ausführung liegt darin, dass die Einsatzstücke leicht bei Verschleiss oder bei Umstellung des zu bearbeitenden Fadentiters ausgebaut werden können. Ferner sind die Einsatzstücke leicht als Massenware herzustellen, während die Herstellung einer breiten Nut in dem Innenzylinder 6 weniger fertigungstechnischen Aufwand erfordert als die Herstellung einer sehr feinen Fadennut.

Die Ausführungsbeispiele nach den Fig. 15a, 15b zeichnen sich dadurch aus, dass die Andrückkraft des Innenzylinders 6 gegen die Innenwandung des Aussenzylinders 4 nicht direkt wie in Fig. 8, 9, sondern durch Einsatzstücke 46 erfolgt, die auf der Rückseite des Innenteils 6 in eine Einsatznut 47 eingelegt sind. Diese Einsatznut 47 wird von der Bohrung 27 aus über Bohrung 48 mit Dampfdruck beaufschlagt. In Fig. 15a sind wiederum die Längsdichtungen 49 und Querdichtungen vorgesehen, die das Einsatzstück 46 gegenüber den Nutflanken abdichten. Es sei erwähnt, dass auch entsprechende Querdichtungen vorhanden sind, die jedoch in den vorgegebenen Ansichten nicht darstellbar sind. Je nach dem Flächenverhältnis der Fläche, die auf der Vorderseite des Innenteils 6 durch die Dichtleisten 25 und die entsprechenden Querdichtungen vorgegeben ist, zu der Fläche, die durch die Dichtleisten 49 und die entsprechenden Querdichtungen vorgegeben ist, können sich die Einsatzstücke 46 über eine mehr oder weniger grosse Länge des Innenteils 6 erstrecken. In Fig. 16 ist dargestellt, dass sich das Einsatzstück über eine Teillänge erstreckt und einen passfederförmigen Querschnitt hat. Hierbei kann ein ringförmiger O-Ring als Längs- und Querdichtung verwandt werden. In der weiteren Teildarstellung nach Fig. 16 ist die Einsatznut 47 mit dem Einsatzstück 46 zylinderförmig.

Bei den Einsatzstücken kann es sich auch - wie in Fig. 15b dargestellt - um Gummistopfen handeln, die dichtend in die Einsatznut 47 eingelegt sind.

In Fig. 15c ist dargestellt, dass das Einsatzstück 46 aus einem Schlauch oder Dehnkörper besteht, welcher sich über eine zumindest gewisse Länge in der Einsatznut 47 erstreckt und welcher mit einem Druckmedium, vorzugsweise Sattdampf, über eine geeignete Anschlussleitung, hier nicht dargestellt, druckbeaufschlagt wird.

In Fig. 17 ist eine Doppelfadenheizkammer gezeigt. Die Fadenheizkammern bestehen aus den Platten 51, 52 und 53. Das Plattenpaar 51 und 53 und das Plattenpaar 52 und 53 bilden jeweils eine Fadenheizkammer.

Jede Platte 51 und 52 besitzt die beiden Ebenen 73 und 74, die planparallel zueinander liegen und durch eine Stufe 54 miteinander verbunden sind. Zwischen den Platten 51 und 52 ist die Platte 53 verschiebbar. Die Platte 53 besitzt ebenfalls die planparallelen Ebenen 75 und 76, welche durch die Stufen 55 miteinander verbunden sind. Die Stufen 54 und 55 der Platten 51, 52 und 53 sind jeweils gleich gross. In dem Ausführungsbeispiel ist gezeigt, dass die Stufen eine Ebene bilden. Es ist jedoch auch eine andere Ausbildung der Stufe möglich. Insbesondere ist es möglich, die Stufen - in dem gezeigten Querschnitt - konkav auszubilden. Ebenso ist es möglich, die Stufen in Fadenlaufrichtung schwach zu krümmen, so dass der Faden in Kontakt mit einer Stufe geführt wird. Gleichfalls können statt der Ebenen in Fadenlaufrichtung gewölbte Flächen vorgesehen werden, so dass der Faden in Kontakt mit einer Fläche geführt wird. In beiden Fällen entsteht jeweils ein gekrümmter Fadenkanal.

Die Platte 53 ist mit ihren Ebenen 75, 76 zwischen den einander zugewandten Ebenen 73, 74 der Platten 51 und 52 gleitend geführt. In der in Fig. 17 gezeigten Stellung (Einfädelstellung) entsteht auf der Vorderfront der Platten 51 und 52 ein Längsschlitz im Bereich der Stufen 55 der Platte 53, da diese Stufe 55 die Vorderfront der Platten 51, 52 geringfügig überragt. Durch diese Längsschlitze kann jeweils ein parallel zu den Längsschlitzen laufender Faden quer zu seiner Laufrichtung in den Spalt zwischen den Platten 51 und 53 bzw. 52 und 53 eingelegt werden. Sodann wird die Platte 53 zurückverschoben in eine Stellung, die in Fig. 18a angezeigt ist (Betriebsstellung). In dieser Stellung entstehen zwei enge, parallele, geradlinige oder ggf. gekrümmte Fadenkanäle. Jeder Fadenkanal ist durch die Ebene 74 und die Stufe 54 der Platte 51 bzw. 52 und durch die Ebene 75 und die Stufe 55 der Platte 53 gebildet. Durch Dampfanschluss 61 und Kanal 58 sowie Zwischenkanal 60 werden die beiden Fadenkanäle mit gesättigtem Wasserdampf beschickt. Hierzu ist - wie aus den Fig. 18a, 18b ersichtlich - im Bereich der Mündung des Dampfkanals 58 und des Dampfdurchtrittkanals 60 eine Ausnehmung 77 in die Ebene 74 und die Stufe 54 der Platten 51 bzw. 52 eingearbeitet. Diese Ausnehmung bewirkt eine Erweiterung des Fadenkanals. Diese Erweiterung dient in diesem Falle dazu, den durch Dampfkanal 58 zuströmenden Dampf ungedrosselt in den Kanal 60 durchfliessen zu lassen, so dass in den beiden benachbarten Fadenkanälen dieselben Druck- und Temperaturverhältnisse bestehen. Es ist jedoch auch möglich, die Ausnehmung 77 über eine grössere Länge vorzusehen, so dass der enge Spalt lediglich im Einlass- und Auslassbereich des Fadens 59 stehenbleibt. Es sei erwähnt, dass dort die Spaltweite etwa 0,2 bis 0,3 mm beträgt bei einer Länge der Endbereiche von 60 mm und mehr. Damit kann ein Faden von 167 dtex ohne schädliche Wandreibung bei nur geringen Dampfverlusten bei Temperaturen von 220°C, entsprechend ca. einem Druck von 24 bar, mit gesättigtem Wasserdampf behandelt werden.

Das Plattenpaket aus den Platten 51, 52 und 53 ist allseits von Isoliermaterial 62 umgeben. Dieses Plattenpaket ist eingefasst in einen massiven Block (Gehäuse), der aus den Platten 64, 65, 66 zusammengeschraubt und stabil genug ist, die im Inneren des Fadenkanals entstehenden Drükke und die dadurch hervorgerufenen Kräfte aufzunehmen. Um das Plattenpaket zusammenzupressen, ist in einer Kammer 67 der Platte 66 der Schlauch/Dehnkörper 68 eingeschmiegt, welcher sich im wesentlichen über die gesamte Länge der Heizkammer erstreckt. Der Schlauch besitzt bevorzugt einen länglichen Querschnitt, so dass die Breite, mit der der Schlauch an der Seitenfläche der Platte 52 anliegt, grösser ist als die Weite des Fadenkanals in der Betriebsstellung. Der Schlauch 68 kann daher mit einem annähernd um das Flächenverhältnis geringeren Druck beaufschlagt werden, um das Plattenpaket 51,52,53 dampfdicht zusammenzupressen.

Der Schlauch 68 wird entweder an das betriebliche Druckluftnetz angeschlossen. Es ist jedoch bevorzugt, den Schlauch 18 an das Leitungsnetz des Sattdampfes anzuschliessen. Hierzu kann man z.B. den Schlauch 68 mit einer Flüssigkeit füllen, die ihrerseits mit dem Druck des Sattdampfes beaufschlagt ist. Zur Erzielung der zuvor geschilderten Vorteile einer Zusatzheizung vor allem der Platte, die keinen Vorheizkanal besitzt, wird der Schlauch bevorzugt mit dem Sattdampf selbst beaufschlagt.

Durch die Kugeln 63 werden die auf das Plattenpaket 51, 52, 53 durch den Schlauch aufgebrachten Kräfte auf die Platte 64 des massiven Blocks (Gehäuse) übertragen.

Zur Abdichtung der Fadenbehandlungskammer befindet sich auf jedem Ebenenpaar zumindest eine Dichtleiste 56 bzw. 57, welche in Grenzen flexibel ist. Durch diese Dichtleisten, die sich längs der Stufe erstrecken, wird vermieden, dass die Flächenpaarung 73, 74 der Platte 51 und die Flächenpaarung 75, 76 der Platte 53 mit absolut genauer Masseinhaltung gefertigt sein müssen. Vor allem ermöglichen diese Dichtleisten auch hier, zwischen den Ebenen einen definierten Flächenbereich zu schaffen, in den das Heizgas/ Sattdampf zum Zwecke der Zusatzheizung eindringen kann. Zur Abdichtung dieses Flächenbereiches in Fadenlaufrichtung können am Fadeneingang und Fadenausgang auch Querdichtungen vorgesehen sein, die sich zwischen den Längsdichtungen erstrecken. Diese Querdichtung wird auch dadurch erreicht, dass die Längsdichtungen an ihren Enden Ausweitungen haben, die sich bis an oder nahe an den Fadenkanal bzw. die jeweilige Stufe erstrecken.

Die Mittelplatte 53 wird durch Zylinder-KolbenEinheit 70, 71 mittels Kolbenstange 69 verstellt. Mit 72 ist eine Anschlagschraube bezeichnet, durch welche die Spaltweite der Fadenbehandlungskammer im Betrieb eingestellt werden kann.

Das Ausführungsbeispiel nach den Fig. 19, 20 und 20a zeigt im Längs- und Querschnitt die linke Platte 51, die rechte Platte 52 und die Mittelplatte 53. Der Aufbau entspricht weitgehend demjenigen des Ausführungsbeispiels nach den Fig. 17, 18.

Folgende Abweichungen sind bemerkenswert: Die Aussenplatten 51 und 52 sind als ebene Platten ausgeführt. Auf jede dieser Platten ist eine Zwischenplatte 78 gelegt, welche dem Stufensprung in der Innenplatte 53 in ihrer Dicke entspricht. Hierdurch ergeben sich fertigungstechnische Vereinfachungen.

Weiter ist der Dampfzufuhrkanal (Zwischenkanal) 60, welcher die Mittelplatte 53 zwischen den beiden Stufen 54, 55 durchdringt, an einen Dampfkanal 79 angeschlossen, welcher die Trennebene zwischen den Platten 51, 52, 53 sowie Zwischenplatten 78 durchdringt und welcher von dem Dampfanschluss 61 aus über einen Umwegkanal 80 gespeist wird. Umwegkanal 80 erstreckt sich längs der Stufe 54. Es ist ein weiterer Umwegkanal 81 in der anderen Platte 52 vorgesehen, welcher sich längs der Stufe 55 erstreckt und an die Dampfkanäle 79 angeschlossen ist. Die Umwegkanäle dienen als Vorheizkanäle für die Platten 51,52. Wie aus Fig. 20 ersichtlich, ist Umwegkanal 80 oben an den Dampfanschluss 61 angeschlossen. Ferner sind die Umwegkanäle 80, 81 an ihrem unteren Ende an Kondensatablaufleitungen 82 angeschlossen. Das kondensierte Wasser, das sich am Grunde der Umwegkanäle 80, 81 sammelt, gelangt über Drosseln 82.1, insbesondere einstellbare Drosseln, in einen Sammelbehälter und wird von hier durch Pumpe dem Dampferzeuger wieder zugeführt. Bevorzugt sind am Auslass der Umwegkanäle 81, 82 automatische vorzugsweise thermostatisch gesteuerte Kondensatablassventile angeschlossen, die für einen ständigen Kondensatabfluss sorgen. Sie sind in der Zeichnung nicht näher dargestellt, ebenso wie der Kondensatsammelbehälter und die Kondensatpumpe in der Speiseleitung zum Dampferzeuger.

Das beschriebene System der Dampfzufuhr hat zum einen den Vorteil, dass bei Herausziehen der Mittelplatte 53 aus ihrer Betriebsstellung die Dampfzufuhr automatisch unterbrochen wird. Weiterhin ergibt sich der Vorteil, dass - im dargestellten Ausführungsbeispiel - zumindest der Umwegkanal 80 auch in der Fadeneinlegestellung der Mittelplatte 53 mit dem gesättigten Wasserdampf beaufschlagt wird, womit der Vorteil gegeben ist, dass die Seitenplatte 51 insbesondere im Bereich der Stufe 54 nicht auskühlt. Die Versorgung des Umwegkanals 81 mit dem Sattdampf kann in der Einfädelstellung der Mittelplatte 53 auch über einen gestrichelt eingezeichneten Zusatzkanal 83 erfolgen, welcher in der Fadeneinlegstellung der Mittelplatte 53 mit dem Teil des Dampfkanals 79 in der rechten Platte 52 fluchtet, welcher zu dem Umwegkanal 81 führt. Durch diesen Zusatzkanal 83 wäre auch die Versorgung des Umwegkanals 81 mit dem Sattdampf in der Fadeneinlegstellung der Mittelplatte 53 gewährleistet. Die Sattdampfversorgung der Umwegkanäle in der Einfädelstellung bietet im Zusammenhang mit dieser Erfindung den Vorteil, dass durch den fortdauernden flächigen Kontakt alle die Heizkammern bildenden Körper/Platte weiterbeheizt werden. Dies gilt auch für die anderen Ausführungsbeispiele.

Aus dem Längsschnitt nach Fig. 20 ist zu ersehen, dass sich die durch die Stufen 54 und 55 gebildete Fadennut im mittleren Bereich 19 der Heizkammer erweitert.

Es wurde bereits im Zusammenhang mit der Fig. 17, 18 erwähnt, dass das Plattenpaket durch Aussenkräfte zusammengehalten wird. Diese Aussenkräfte sind hier durch Pfeil 84 angedeutet. Diese Aussenkräfte müssen so gross sein, dass die Reibungskraft zwischen den Platten 51, 52 einerseits und 53 andererseits die auf die Platte 53 wirkende Dampfkraft übersteigt. Um eine besonders feste Konstruktion zu bewerkstelligen, weist die Heizkammer die Traversen 85 auf.

In Fig. 21 ist schematisch dargestellt, wie die Vorheizkanäle 27 der zuvor beschriebenen Heizkammer geschaltet sein können. An einem gemeinsamen Dampferzeuger 86 mit geeigneten Heizeinrichtungen 94, beispielsweise elektrischen Widerstandsheizrohren, sind die Vorheizkanäle 27 mehrerer gleichartiger Heizlcammern unten mittels Anschlussrohren 28 angeschlossen. Die Anschlussrohre 87 dienen sowohl der Dampfzufuhr als auch dem Kondensatrücklauf. Zu diesem Zweck sind sie mit Gefälle verlegt und mit grossem Querschnitt ausgeführt.

Gemäss Fig. 21 ist nun am oberen Ende des Dampfzufuhrrohres 88 eine als Nadelventil 90 ausgebildete Absperreinrichtung eingebaut, und zwar derart, dass einerseits der Vorheizkanal 27 ständig mit Sattdampf beschickt und auf die Temperatur des Sattdampfes beheizt wird, dieser Dampf aber nur über das Ventil 90 in den Fadenkanal gelangt. Hierzu ist das Verbindungsrohr 29 mit dem Ventilsitz 92 des Gehäuses 93 druckdicht verbunden. Verbindungskanal 29 entspricht den Löchern 29 bzw. 79 in den Fig. 4 bis 20. Das Ventil kann von aussen bedient werden. Dabei ist die Anordnung so getroffen, dass der Ventilsitz 92 von der axial bewegbaren, konzentrisch angeordneten Ventilnadel 91 nur freigegeben bzw. geöffnet wird, wenn der Fadenkanal 10 durch Relativdrehung der beiden Zylinder 4 und 6 radial verschlossen ist, d.h. die Fadenheizkammer in Betriebsstellung gebracht ist. In der Einfädel- oder Einlegstellung des Fadenkanals 10 - entsprechend den Fig. 2,4/5,7/8 und 10 - dagegen ist das Nadelventil 90 absolut dicht verschlossen, so dass ein Ausströmen von Dampf ausgeschlossen ist.

Dies ist notwendig, um das Bedienungspersonal gegen Unfälle zu schützen. Um zusätzlich Bedienungsfehler auszuschliessen, erfolgt die Betätigung der aus der Heizkammer druckdicht nach aussen geführten Ventilspindel über im einzelnen nicht dargestellte Steuernocken einer Logikschaltung. Hierdurch erfolgt eine Kopplung bzw. Synchronisation der beiden Bewegungen unter Berücksichtigung der konstruktiv erforderlichen Totwege, beispielsweise aus dem Abstand der Dichtleisten 25 beidseits des Fadenführungskanals 10. Das siphonartig nach oben abgeknickte und oben in dem Vorheizkanal beginnende Verbindungsrohr 29 hat den Vorteil, dass durch dieses Verbindungsrohr inerte, d.h.nicht kondensierbare Gase, die sich in Sacklöchern und sonstigen Bereichen ohne Strömung sammeln, ständig abgeführt werden.

Es sei erwähnt, dass es auch möglich ist, das Absperrorgan unten im Dampfzufuhrrohr 88 anzuordnen. Dies hat jedoch den Nachteil, dass eventuell nicht kondensierbare, inerte Bestandteile des Heizmediums wie Luft oder dgl. sich oben im Dampfzufuhrrohr 88 sammeln und im Laufe der Zeit zu Temperaturunterschieden von einem Rohr 88 zum anderen führen, sofern nicht ein separater Abzugkanal für Inertgase vorgesehen wird.

Weiterhin kann auch der gemeinsame Dampferzeuger 86 oben an den Dampfzufuhrrohren 88 angeschlossen sein. Dies bedingt jedoch die Anbringung separater Kondensatrückführleitungen am unteren Ende des Vorheizkanals evtl. mit Kondensatpumpe zum Dampferzeuger.

Schliesslich sei erwähnt, dass auch im dargestellten Beispiel gemäss Fig. 21 dem gemeinsamen Dampferzeuger neben dem rückfliessenden Kondensat ständig eine bestimmte Menge Speisewasser zugeführt werden muss, um das Heizmittel zu ersetzen, das vom behandelten Faden (Befeuchtung) aus der Fadenheizkammer herausgeschleppt wird. Dies erfolgt vorzugsweise durch eine nicht dargestellte Speisewasserpumpe (Druckerhöhungspumpe), die von einem Hochdruckschwimmer oder dgl. gesteuert wird.

In Fig. 22a ist im Querschnitt eine Heizkammer dargestellt, die ebenfalls aus zwei ebenen Platten 51 und 53 besteht. Diese Platten sind durch Zylinder-Kolben-Einheit 69-71 relativ zueinander parallel zu ihrer Oberfläche verschiebbar. In der einen Endposition (Einfädelstellung) weicht die Vorderkante 105 der Platte 53 hinter die Fadennut 10 zurück, so dass eine Öffnung entsteht, in welche der Faden eingelegt werden kann. In der anderen, gestrichelt eingezeichneten Relativlage (Betriebsstellung) ist die Fadennut 10 in der Platte 51 durch die Schliessfläche der Platte 53 verschlossen. Im verschlossenen Zustand wird der so gebildete Fadenkanal durch Öffnen eines - hier nicht dargestellten - Ventils über Vorheizkanal 80 und Bohrung 58 mit Sattdampf beschickt. Durch Bohrung 103 wird auch die Rückseite der Platte 52 mit Dampf beschickt. Infolgedessen wird die Platte 52, die durch umlaufende Dichtungen 49 gegenüber dem Gehäuse 104 abgedichtet ist, gegen die andere Platte 53 gedrückt, so dass diese Platten zumindest mit ihren Dichtungen 56 dampfdicht aufeinander liegen. Von besonderer Wichtigkeit ist dabei, dass der von den umliegenden Dichtungen 49 umschriebene Flächeninhalt grösser ist als der Flächeninhalt, der von den Längsdichtungen 56, 57 und den zugehörigen Querdichtungen gebildet wird. Durch diese Art der Andrückung wird auch das Gehäuse 104 beheizt, was wiederum zur Vereinheitlichung der Temperatur aller Teile der Heizkammer beiträgt.

Die Fig. 24d zeigt eine ähnliche Ausführung, die sich von der in Fig. 24a im Prinzip nur dadurch unterscheidet, dass die Vorderseite der Platte 51 mit einer Stufe 108 versehen ist.

Ebenfalls im wesentlichen ähnlich ist das Ausführungsbeispiel nach Fig. 24c. Sein hauptsächlicher Unterschied zu den Ausführungen nach 24a und 24d besteht darin, dass die Platte 53 in der einen Einfädelstellung nicht einen Einfädelschlitz über der Fadenführungsnut freigibt, sondern eine vergrösserte Längsnut 109 (Einfädelnut) aufweist, die in der dargestellten Einfädelstellung, in der die Heizkammer ausser Betrieb ist, mit der Fadennut 10 fluchtet und einen erweiterten Einfädelspalt bildet, durch den der Faden pneumatisch oder mittels Borste leicht eingefädelt werden kann. Einseitig ist die Einfädelnut 109 mit einer Abschrägung versehen, damit der Faden beim Verschieben der Platte 51 in ihre gestrichelt dargestellte Betriebsstellung von der Abschrägung in die Fadenführungsnut 10 gedrückt wird.

In all diesen Ausführungsbeispielen ist es erforderlich, dass das Gehäuse 104, welches die die Heizkammer bildenden Platten 51, 52 auf zumindest zwei gegenüberliegenden Seiten im Falle des Ausführungsbeispiels nach Fig. 24c auf allen Seiten umschliesst, stabil und steif genug ausgeführt wird, um die Dampfkräfte aufzunehmen und auch bei Belastung mit dem Dampfdruck zu gewährleisten, dass die Platten in ihren Berührungsflächen und mit ihren Längs- und Querdichtungen dicht aufeinander liegen.

In den Fig. 20 und 20a ist in der linken Platte der Dampfanschluss 61 dargestellt, der im oberen Bereich des Vorheizkanals 80 mündet. Die Kondensatablaufleitung ist mit 82 bezeichnet und geht vom unteren Teil des Vorheizkanals 80 aus. Es ist eine Blende oder Drossel 82.1 vorgesehen, durch welche Kondensate und inerte Gase, die sich in dem unteren sackförmigen Teil der Vorheizkammer 80 sammeln, langsam entweichen können. In Fig. 20a ist dargestellt, dass der Vorheizkanal 80 sich bis zum Ende der Seitenplatten 51, 52 erstreckt und dort mit einem Stopfen geschlossen ist, welcher auf seiner Länge eine enge spaltförmige Nut 82.2 mit Sacklochbohrungen 82.3 aufweist.

Andere Kondensatabscheider, insbesondere temperaturbetätigte Kondensatabscheider, sind in der Literatur bekannt (z.B. Dubbel, «Taschenbuch für den Maschinenbau», 14. Aufl., Seite 500/501). Ein bevorzugtes Ausführungsbeispiel eines Kondensatabscheiders ergibt sich aus Fig. 23. Die dort gezeigte Heizkammer besteht - wie die Ausführungsbeispiele nach den Fig. 4 bis 16 - aus dem stationären, rohrförmigen Innenzylinder 6 und dem darum herum drehbaren Aussenzylinder 4. Wegen Einzelheiten der Konstruktion kann insoweit auf die Fig. 4 bis 16 Bezug genommen werden. Der im Inneren des Innenzylinders 6 gebildete Vorheizkanal 27 wird auf seinem oberen Ende über Dampfanschluss 61 mit Dampf beschickt. Die Löcher 29, durch welche der Sattdampf aus dem Vorheizkanal 80 in den mittleren Bereich 19 des Fadenkanals 10 gelangt, sind im oberen Bereich der Vorheizkammer angeordnet. Dadurch entsteht im unteren Bereich des Vorheizkanals ein Sack, in dem sich Kondensat, aber auch inerte Gase, d.h. Gase und Dämpfe, die bei den gegebenen Druck- und Temperaturverhältnissen nicht kondensieren, sammeln, insbesondere solche Gase, die schwerer als Sattdampf sind. Die Kondensate, insbesondere das kondensierte Wasser und die inerten Gase haben eine Temperatur, die unterhalb der Temperatur des Sattdampfes liegt. Der Vorheizkanal weist unten eine Öffnung 106 auf, die in eine Abscheidekammer 107 einmündet. Eine weitere Öffnung 110 der Abscheidekammer 107 führt ins Freie bzw. zu einem Kondensatsammler, der hier nicht dargestellt ist. Die Öffnung 106 und die Öffnung 110 liegen beide in einer gemeinsamen Ebene. Auf dem Boden der Abscheidekammer 107 liegt eine Platte 111, die hier frei beweglich ist, die jedoch auch durch eine schwache Feder unterstützt sein kann. Wichtig ist, dass die Platte im wesentlichen parallel zu der Ebene der Öffnungen 106, 110 liegt und von dieser Ebene lediglich einen geringen Abstand hat. Auf ihrer Unterseite weist die Platte Abstandshalter 112 auf, die bewirken, dass der statische Druck der Abscheidekammer 107 auch auf die Unterseite der Platte einwirkt.

Es ist davon auszugehen, dass sich beim Aufheizen der Heizkammer zunächst Kondensate in dem unteren sackförmigen Bereich der Vorheizkammer 80 ansammeln. Diese Kondensate werden über Öffnungen 106, Abscheidekammer 107 und Öffnung 110 zum Kondensatsammler befördert.

Nach beendetem Aufheizen fällt lediglich noch eine geringe Kondensatmenge an, so dass Sattdampf beginnt, durch die Öffnungen 106 und 110 abzuströmen. Dabei trifft der Sattdampfstrom auf die Platte 111, so dass er mit hoher Strömungsgeschwindigkeit zur Öffnung strömt. Infolge dieser hohen Strömungsgeschwindigkeit fällt der statische Druck auf der Oberseite der Platte ab, während auf der Unterseite der Platte der statische Druck erhalten bleibt. Dadurch wird die Platte gegen die beiden Öffnungen 106 und 110 gedrückt und die Abscheidekammer 107 geschlossen, so dass der statische Druck dort erhalten bleibt. Da die Verschlussfläche an den Öffnungen 106 kleiner ist als die Unterseite der Platte 111 und da an der Öffnung 110 im wesentlichen kein höherer Druck als Atmosphärendruck anliegt, liegt die Platte stabil vor der Öffnung 106.

Dieser Zustand bleibt erhalten, solange die Temperatur in der Abscheidekammer 107 erhalten bleibt. Wenn sich nun im unteren sackförmigen Bereich der Vorheizkammer 80 wieder Kondensat bzw. inerte Gase sammeln, fällt die Temperatur ab. Dadurch sinkt auch der Druck in der Abscheidekammer 107, die die Temperaturschwankungen des Vorheizkanals infolge der unmittelbaren wärmeleitenden Verbindung mit dem Innenkörper 6 mitmacht. Infolge des entstehenden Überdrucks an der Öffnung 106 öffnet die Platte zunächst die Öffnung 106, wodurch sich die Platte gegenüber der Öffnung 110 verkantet. Dadurch fällt der Druck in der Abscheidekammer 107 ab und die Platte 111 fällt zu Boden, so dass nunmehr das Kondensat bzw. die inerten Gase vollständig entweichen können. Im dargestellten Ausführungsbeispiel ist die Platte gegen ihre Schwerkraft senkrecht beweglich. Es ist auch möglich, die Platte horizontal oder schwenkbar zu führen und/oder die Schwerkraftwirkung durch z.B. Federkraftwirkung zu ersetzen.

Die Heizkammer nach Fig. 24 mit Querschnitt nach den Fig. 25a, 25b entspricht weitgehend der Heizkammer nach den Fig. 7 und 8 bzw. 9. Sie besteht aus einem rohrförmigen Innenzylinder 6 mit Fadennut 10. Die Fadennut 10 ist im Fadeneinlassteil und im Fadenauslassteil eng und erweitert sich im mittleren Bereich 19. Der Innenzylinder 6 ist ortsfest zwischen dem Flansch 3 und dem Flansch 113 befestigt. Im Inneren weist der Innenzylinder 6 in seinem unteren Bereich einen zentralen Vorheizkanal 114 auf, der hier nur gestrichelt angedeutet ist. Dieser zentrale Heizkanal steht permanent mit der Dampfzufuhrleitung 115 in Verbindung. Hierdurch wird bewirkt, dass der Innenzylinder 6 ständig in seinem mittleren und unteren Teil beheizt ist.

In seinem oberen Teil weist der Innenteil 6 einen ebenfalls als Vorheizkanal dienenden Dampfzufuhrkanal 27 auf, der über Loch 29 mit dem mittleren Bereich 19 der Fadennut 10 kommuniziert. Auf der hinteren Seite kommuniziert der Dampfzufuhrkanal 27 vorzugsweise mit einer Dampfandrückzone, welche zwischen dem Aussenzylinder 4 und dem Innenzylinder 8 - wie auch in den Fig. 8 und 9 dargestellt - zwischen den Dichtlippen 35 gebildet wird. Diese Andrückzone, die während des Betriebes mit dem unter Druck stehenden Heizgas, insbesondere Sattdampf, beschickt wird, bewirkt, dass der Aussenteil 4 und der Innenteil 6 im Bereich der Fadenführungsnut und der Dichtleisten 25 dicht aufeinander gedrückt werden, so dass durch die Dichtlippen 25 eine hinreichend dichte Abdichtung des Heizbereiches gegeben ist. Vor allem wird in dieser Andrückzone zwischen den Dichtlippen 35 eine Aufheizung des Aussenteils 4, der mit dem Heizgas bzw. Sattdampf in dieser Zone direkt in Verbindung kommt, bewirkt.

Die Anlage des Dampfkanals 27 und des Loches 29, d.h. die Sattdampfführung von oben nach unten, bewirkt, dass sich in dem Dampfzufuhrkanal 27 kein Kondensat ansammeln kann.

Die Dampfzufuhr zum Dampfzufuhrkanal 27 erfolgt über Dampfanschlussleitung 28 und das 3-Wege-Ventil 116. Durch dieses Ventil wird der Dampfzufuhrkanal 27 wahlweise mit Dampf beschickt oder entlastet. Durch die Entlastung wird auch gleichzeitig die Andrückzone auf der Rückseite des Innenteils 6 entlastet, so dass der Aussenteil 4 gegenüber dem Innenteil 6 leicht in die Einfädelstellung nach Fig. 25a gedreht werden kann. Auch in dieser Einfädelstellung bleibt jedoch die Dampfzufuhr zum unteren zentralen Vorheizkanal 114 erhalten.

Mit 117 ist ein Ableitungsrohr bezeichnet, welches konzentrisch im zentralen Vorheizkanal 114 sitzt und sich bis in dessen oberen Bereich erstreckt. Nach unten ist das Ableitungsrohr aus dem Krümmer der Zuleitung 115 herausgeführt und durch eine enge Drossel 118 verschlossen, die als Kondensatabscheider dient. Durch die Drossel 118 kann ständig etwas Dampf bzw. Kondensat bzw. Inertgase entweichen, so dass durch das Ableitungsrohr 117 vermieden wird, dass sich im oberen Bereich des zentralen Heizkanals 114 inerte, nicht kondensierbare Gase sammeln. Die am Grunde des Vorheizkanals sich sammelnden Kondensate selbst können in der Leitung 115 zurück zum Dampferzeuger laufen. Evtl. kann auch in der Leitung 115 ein Kondensatabscheider angeordnet sein, z.B. der Bauart, die im Zusammenhang mit Fig. 23 beschrieben ist.

## Patentansprüche

1. Heizkammer für laufende Fäden, insbesondere synthetische Fäden, in welcher die Fäden mit gesättigtem Wasserdampf von mehr als 2 bar behandelt werden und deren Endbereiche zwei relativ zueinander bewegliche Körper (4, 6; 51, 53) aufweisen, die in ihrer Betriebsstellung mit in ihrer Form im wesentlichen kongruenten Oberflächenbereichen (Schliessflächen) aufeinanderliegen und durch eine Oberflächendeformation in der Oberfläche eines der beiden Körper zwischen sich einen vom Faden in Längsrichtung durchlaufenen, dem Fadenquerschnitt eng angepassten Fadenkanal (10) bilden, dadurch gekennzeichnet, dass
1.1 die beiden Körper (4, 6; 51, 53) je eine Oberflächendeformation parallel zueinander und in Form der Paarung: Nut (10)-Nut (11), ), Nut (10)-Endkante (105) oder Stufe (54)-Stufe (55) aufweisen,
1.2 dass die Schliessflächen der beiden Körper aufeinandergleitend quer zu der Oberflächendeformation zwischen der Betriebsstellung und einer Einfädelstellung bewegbar sind,
1.3 und dass die Oberflächendeformation der beiden Körper sich in der Einfädelstellung derart überdecken, dass der Fadenkanal (10) erweitert ist zum Zwecke des Einfädelns eines Fadens in seiner Laufrichtung oder in einer Längsebene offen ist zum Zwecke des Einlegens eines laufenden Fadens quer zu seiner Laufrichtung.

2. Heizkammer nach Anspruch 1, dadurch gekennzeichnet, dass die Körper und die Oberflächendeformationen sich über die gesamte Länge der Heizkammer erstrecken.

3. Heizkammer nach Anspruch 2, dadurch gekennzeichnet, dass die Oberflächendeformationen im mittleren Bereich erweitert und in den Endbereichen dem Titer des Fadens oder der Summe der Titer der in den Oberflächendeformationen gemeinsam geführten Fäden angepasst ist.

4. Heizkammer nach Anspruch 1, dadurch gekennzeichnet, dass sich die Körper und die Oberflächendeformationen lediglich über die Endbereiche der Heizkammer erstrecken, und dass die Heizkammer in dem mittleren Bereich einen erweiterten Querschnitt hat (insbesondere Fig. 1-3).

5. Heizkammer nach einem der Ansprüche 1 bis 4, dadurch gekennzeichnet, dass die Tiefe und/oder Weite der Nut bzw. Stufe in den Endbereichen, die sich über vorzugsweise 100 bis 300 mm erstrecken, 0,2 bis 0,5 mm beträgt.

6. Heizkammer nach einem der Ansprüche 1 bis 5, dadurch gekennzeichnet, dass der Fadenkanal (10) so dimensioniert ist, dass er mehrere Fäden führen kann.

7. Heizkammer nach einem der Ansprüche 1 bis 6, dadurch gekennzeichnet, dass auf dem fadenführenden Körper mehrere Nuten bzw. Stufen zur Führung einer Mehrzahl von Fäden oder Fadenbündeln angebracht sind.

8. Heizkammer nach einem der Ansprüche 1 bis 7, dadurch gekennzeichnet, dass in zumindest einem der Körper, vorzugsweise dem ortsfesten Körper, ein sich über zumindest eine Teillänge längs der Oberflächendeformation erstreckender, mit gesättigtem Wasserdampf beschickter Vorheizkanal (27,80) angebracht ist.

9. Heizkammer nach Anspruch 8, dadurch gekennzeichnet, dass der Vorheizkanal (27, 80) durch Verbindungskanäle (29, 79) mit dem vom Faden durchlaufenden Bereich der Heizkammer verbunden ist.

10. Heizkammer nach Anspruch 9, dadurch gekennzeichnet, dass Vorheizkanal (27, 80) in seinem oberen Bereich mit einem Dampfanschluss (28, 61) und in seinem unteren Bereich mit einer Kondensatablaufleitung (82) verbunden ist.

11. Heizkammer nach einem der Ansprüche 8 bis 10, dadurch gekennzeichnet, dass der obere Bereich des Vorheizkanals (114) einen verschliessbaren und/oder gedrosselten (Drossel 118) Abzugkanal (117) für Inertgase aufweist (Fig. 24, 25 a, b).

12. Heizkammer nach einem der Ansprüche 9, 10, dadurch gekennzeichnet, dass der in die vom Faden durchlaufene Heizkammer einmündende Verbindungskanal (29) aus dem oberen Bereich des Vorheizkanals (27) abzweigt.

13. Heizkammer nach einem der Ansprüche 1 bis 12, dadurch gekennzeichnet, dass Dichtleisten (25, 56, 57) längs der Nuten (10) bzw. Stufen (54, 55) vorgesehen sind und die Trennfuge zwischen den Schliessflächen der Körper abdichten.

14. Heizkammer nach Anspruch 13, dadurch gekennzeichnet, dass Dichtleisten (34) quer zur Oberflächendeformation am Fadeneingang und/ oder Fadenausgang der Heizkammer vorgesehen sind, die einen Fadendurchlass aufweisen.

15. Heizkammer nach Anspruch 13, dadurch gekennzeichnet, dass die Dichtleisten im Bereich des Fadeneingangs und/oder Fadenausgangs Erweiterungen aufweisen, die sich bis an oder nahe an die Nuten (10) bzw. Stufen (54, 55) erstrecken.

16. Heizkammer nach einem der Ansprüche 1 bis 15, dadurch gekennzeichnet, dass zumindest einer der Körper (6, 51) auf der von seiner Schliessfläche abgewandten Rückseite mit dem unter Betriebsdruck stehenden, gesättigten Wasserdampf beaufschlagt wird.

17. Heizkammer nach Anspruch 16, dadurch gekennzeichnet, dass der eine Körper starr ausgebildet ist (Aussenkörper 4) und den anderen Körper (Innenzylinder 6) auf dessen Vor- und Rückseite eng anliegend einschliesst.

18. Heizkammer nach Anspruch 16, 17, dadurch gekennzeichnet, dass der Fadenkanal (10) der Heizkammer und die mit gesättigtem Wasserdampf beaufschlagte Rückseite synchron von dem Druck des gesättigten Wasserdampfes druckentlastbar sind und vorzugsweise über ein gemeinsames 3-Wege-Ventil (116), das einen druckentlasteten Ausgang besitzt, mit dem Dampfanschluss (61) verbunden sind.

19. Heizkammer nach einem der Ansprüche 1 bis 15, dadurch gekennzeichnet, dass sich auf der von der Schliessfläche abgewandten Rückseite zumindest eines der Körper eine Einsatznut (47) mit darin dichtend geführtem Einsatz (46) befindet, und dass der Grund der Einsatznut mit dem unter Betriebsdruck stehenden, gesättigten Wasserdampf beaufschlagbar ist.

20. Heizkammer nach einem der Ansprüche 1 bis 15, dadurch gekennzeichnet, dass sich auf der von der Schliessfläche abgewandten Rückseite zumindest eines der Körper über im wesentlichen die Gesamtlänge des Fadenlaufs ein mit einem Druckmittel beaufschlagter Schlauch (68), Dehnkörper oder flexibles Rohr erstreckt, welcher bzw. welches an drei Seiten in einer nach einer Seite offenen Kammer (67) anliegt und sich auf der offenen Seite am Gehäuse (66) abstützt.

21. Heizkammer nach Anspruch 20, dadurch gekennzeichnet, dass der Schlauch (68) bzw. Dehnkörper mit dem unter Druck stehenden Sattdampf direkt beaufschlagt wird.

22. Heizkammer nach Anspruch 21, dadurch gekennzeichnet, dass der Schlauch (68) bzw. Dehnkörper mit einer Flüssigkeit, insbesondere Flüssigkeit mit hoher Siedetemperatur gefüllt ist, welche drchbeaufschlagt ist, insbesondere mit dem Druck des Sattdampfes beaufschlagt ist.

23. Heizkammer nach Anspruch 1 bis 22, dadurch gekennzeichnet, dass sich in der Schliessfläche des einen Körpers in einer Einsatznut (38) ein oder mehrere Einsätze (39, 40) befinden, die die Stufe bzw. Nut aufweisen.

24. Heizkammer nach Anspruch 23, dadurch gekennzeichnet, dass die Einsätze (39, 40) in der Einsatznut (38) senkrecht zur Schliessfläche dichtend geführt sind und auf ihrer Rückseite druckbeaufschlagt werden, vorzugsweise mit dem unter Betriebsdruck stehenden Wasserdampf druckbeaufschlagt werden.

25. Heizkammer nach einem der Ansprüche 1 bis 24, dadurch gekennzeichnet, dass die Körper als zwei aufeinander gleitende, ebene oder gewölbte Platten (51,53) ausgebildet sind, mit einer geradlinigen oder schwach gekrümmten, den Fadenkanal bildenden Fadennut (10) in der Schliessfläche der ersten Platte (51) und einer dazu parallelen Einfädelnut (11) in der Schliessfläche der zweiten Platte (53), welche in der Einfädelstellung einen zum axialen Einfädeln des Fadens dienenden, erweiterten Fadenkanal mit der Fadennut der ersten Platte bildet und vorzugsweise einen grösseren Querschnitt hat als die Fadennut und vorzugsweise sich zumindest einseitig von ihrem Nutengrund bis auf die Schliessfläche stetig erweitert.

26. Heizkammer nach einem der Ansprüche 1 bis 24, dadurch gekennzeichnet, dass die Körper zwei aufeinander gleitend bewegte, ebene oder gewölbte Platten (51, 53) mit einer geradlinigen oder schwach gekrümmten, den Fadenkanal bildenden Fadennut (10) in der ersten Platte sind, welche in der Betriebsstellung von der Schliessfläche der anderen Platte überdeckt und in der Einfädelstellung durch Verschieben der an der Schliessfläche der zweiten Platte (53) gebildeten Endkante (105) zum Zwecke des Einlegens des laufenden Fadens geöffnet wird, wobei die Fläche der Endkante vorzugsweise mit der Schliessfläche der anderen Platte (51) einen spitzen Winkel offen lässt.

27. Heizkammer nach einem der Ansprüche 1 bis 24, dadurch gekennzeichnet, dass die Körper als zwei ebene oder gewölbte Platten (51, 53) mit je gleich grossen geradlinigen oder schwach gekrümmten Stufen (54, 55) in ihren Schliessflächen ausgebildet sind, und dass die Stufen in der Betriebsstellung einen dem Fadenquerschnitt eng angepassten Fadenkanal und in der Einfädelstellung einen erweiterten Fadenkanal zum axialen Einfädeln des Fadens bilden.

28. Heizkammer nach einem der Ansprüche 1 bis 24, dadurch gekennzeichnet, dass die beiden Körper als aufeinander gleitende, ebene oder gewölbte Platten (51, 53) mit gleich grossen geradlinigen oder gewölbten Stufen ausgebildet sind, die in der Betriebsstellung einen dem Fadenquerschnitt eng angepassten Fadenkanal bilden, und dass die eine Platte (53) gegenüber der anderen Platte (51) derart bewegbar ist, dass die Stufe (55) der einen Platte (53) in der Einfädelstellung über die andere Platte (51 bzw. 52) derart hinausragt, dass ein durch Verschieben der Platte (53) verschliessbarer Fadeneinlegspalt zum Einlegen des laufenden Fadens entsteht.

29. Heizkammer nach einem der Ansprüche 1 bis 24, dadurch gekennzeichnet, dass der eine Körper als Innenzylinder (6) und der andere Körper als diesen als Mantel mit gleichem Durchmesser umschliessender, steifer Aussenzylinder (4) ausgebildet sind, und dass jeweils auf einer Mantel- oder Schraubenlinie des Innenzylinders einerseits und der Innenmantelfläche des Aussenzylinders andererseits eine Nut (10,11) eingebracht ist, und dass der Innenzylinder und der Aussenzylinder relativ zueinander derart drehbar und/oder axial bewegbar sind, dass sich die Nuten in der Einfädelstellung überdecken und einen zum Zwecke des axialen Fadeneinfädelns erweiterten Fadenkanal bilden, wobei die als Einfädelnut dienende Nut (11) vorzugsweise einen grösseren Querschnitt als die Fadennut hat und sich vorzugsweise von ihrem Nutengrund aus zumindest einseitig bis auf die Umfangsfläche stetig erweitert.

30. Heizkammer nach einem der Ansprüche 1 bis 24, dadurch gekennzeichnet, dass der erste der beiden Körper ein Innenzylinder (6) mit einer Nut (10) auf einer Mantel- oder Schraubenlinie ist; der zweite Körper ein steifer Aussenzylinder (4) ist, der den Innenzylinder als Mantel umschliesst, dessen Innendurchmesser im wesentlichen gleich dem Aussendurchmesser des Innenzylinders ist und der einen Schlitz (32) längs einer Mantel- bzw. Schraubenlinie aufweist, und dass beide relativ zueinander drehbar und/oder axial derart bewegbar sind, dass der Schlitz (32) in der Einfädelstellung die Nut (10) des Innenzylinders zum Anlegen des laufenden Fadens überdeckt.

31. Heizkammer nach Anspruch 30, dadurch gekennzeichnet, dass der Aussenzylinder (4) den Innenzylinder (6) mit Presspassung umgibt und im Bereich des Schlitzes (32) aufspreizbar ist.

32. Heizkammer nach Anspruch 29, dadurch gekennzeichnet, dass der Aussenzylinder (4) in zumindest einer Längsebene geteilt ist, und dass die beiden Hälften in der Längsnaht (26) im Sinne einer Durchmesserverringerung gegeneinander verspannt sind (Bandage 33, Verschraubung 24).

33. Heizkammer nach Anspruch 32, dadurch gekennzeichnet, dass der Aussenzylinder in einer Längsebene geteilt ist, dass in der Längsnaht eine flexible Dichtung (26) liegt.

34. Heizkammer nach einem der Ansprüche 1-24, dadurch gekennzeichnet, dass der Aussenkörper (4) in einer Längsebene, die zwischen dem Mittelpunkt (15) des Innenzylinders (6) und der auf einer Mantellinie des Innenzylinders gebildeten Fadennut (11) liegt, in zwei Teile geteilt ist, und dass die beiden Teile des Aussenkörpers (4) gegen eine zwischen ihnen liegende Dichtplatte (16) verspannbar sind, wobei die Dichtplatte auf beiden Seiten der Fadenführungsnut bis auf den Mantel des Innenzylinders reicht.

35. Heizkammer nach Anspruch 34, dadurch gekennzeichnet, dass zwischen die Teile des Aussenkörpers Distanzstücke (17) zur Begrenzung der in die Dichtplatte (16) eingebrachten Vorspannung eingelegt sind.

36. Heizkammer nach einem der Ansprüche 29 bis 33, dadurch gekennzeichnet, dass der Innenzylinder ortsfest angeordnet und mit der Fadennut (10) versehen ist, und dass der ihn umgebende Aussenzylinder (4) um den Innenzylinder drehbar ist.

37. Heizkammer nach Anspruch 13 in Verbindung mit Anspruch 36, dadurch gekennzeichnet dass der Aussenzylinder (4) gegenüber dem Innenzylinder mit einem solchen Drehwinkel drehbar ist, dass in Betriebsstellung die Nut (11) im Aussenzylinder ausserhalb des Zentriwinkels zwischen den Dichtleisten liegt.

38. Heizkammer nach Anspruch 36 oder 37, dadurch gekennzeichnet, dass der Innenzylinder (6) zumindest über einen Teil seiner Länge als geschlossenes Rohr ausgebildet ist, dessen an eine Dampfleitung (28, 115) angeschlossener Innenraum der Vorheizkanal (27,114) ist.

39. Heizkammer nach Anspruch 38, dadurch gekennzeichnet, dass die Dampfleitung (28, 115) und ggf. Kondensatleitung und ggf. Abzugskanal (117) für Inertgase einseitig, vorzugsweise unten an den Vorheizkanal (27) des Innenzylinders angeschlossen sind, und dass der Aussenzylinder (4) von der anderen Seite her über den Innenzylinder (6) gestülpt ist.

40. Heizkammer nach Anspruch 29 oder 30, dadurch gekennzeichnet, dass auf einen Endflansch (3) der Heizkammer Innenzylinder (6) und Aussenzylinder (4) aufgesetzt sind, und dass der bewegliche der beiden Körper drehbeweglich und längsbeweglich ist und in der Betriebs-Drehstellung dichtend gegen den Flansch (3) der Heizkammer (2) unter einer Axialkraft (30) gedrückt wird.

41. Heizkammer nach Anspruch 40, dadurch gekennzeichnet, dass Innenzylinder und Aussenzylinder (4, 6) mit Gewinde versehen sind, dass die fadenführende Nut (10) des ortsfesten Zylinders bis in seinen Kern ragt, und dass die Einfädelnut des drehbaren Körpers zumindest bis auf den Kern ragt.

42. Heizkammer nach Anspruch 41 in Verbindung mit Anspruch 34 oder 35, dadurch gekennzeichnet, dass das Gewinde auch in die Dichtplatte (16) eingeschnitten ist.

43. Heizkammer nach Anspruch 40 bis 42, dadurch gekennzeichnet, dass der Innenzylinder (6) ortsfest auf dem Endflansch sitzt und mit einem Gewinde und einer bis in den Kern ragenden Fadennut (10) versehen ist, und dass der Aussenzylinder (4) ebenfalls ein Gewinde sowie einen Einlegschlitz aufweist.

44. Heizkammer nach einem der Ansprüche 25 bis 28, gekennzeichnet durch einen Stapel von mehr als zwei gleichartigen Platten (51, 52, 53), welche sich in zwei planparellelen Ebenen (73, 74 bzw. 75, 76) unter Bildung jeweils einer Oberflächendeformation (Stufen 54, 55) berühren, wobei benachbarte Platten in einer Relativbewegung quer zur Oberflächenverwerfung gegeneinander verschiebbar sind.

45. Heizkammer nach Anspruch 27, 28, dadurch gekennzeichnet, dass eine der Platten (53) beidseits mit einem Paar (75, 76) planparalleler, durch eine Stufe (55) verbundener Schliessebenen (75, 76) versehen ist, und dass auf beiden Seiten der Platte (53) je eine gleichartige Platte (51 bzw. 52) zur Bildung von zwei Fadenkanälen angeordnet ist.

46. Heizkammer nach Anspruch 45, dadurch gekennzeichnet, dass die beiden äusseren Platten (51, 52) ortsfest und die mittlere Platte (53) verschiebbar gelagert ist.

47. Heizkammer nach Anspruch 44, dadurch gekennzeichnet, dass die Platte (53), die zwischen zwei Platten (51, 52) angeordnet ist, im Bereich der Stufe bzw. Nut von einem Sattdampfkanal (60) durchdrungen ist.

48. Heizkammer nach einem der Ansprüche 27, 28, 45, 46, dadurch gekennzeichnet, dass die Platten durch eine Anpresskraft aufeinander gepresst werden, und dass die durch die Anpressung auf ihren Schliessflächen hervorgerufene Reibkraft der Platten (51, 52, 53) grösser ist als die Dampfkräfte, die auf die senkrecht zu den Schliessflächen liegenden Flächen der Stufen (55) wirken.

49. Heizkammer nach einem der Ansprüche 44 bis 48, dadurch gekennzeichnet, dass die Platten eines Stapels (51, 52, 53) in einem starren Gehäuse (64, 65, 66; 104) untergebracht sind, das die quer zu den Schliessebenen der Platten gerichteten Dampfkräfte aufnimmt.

50. Heizkammer nach Anspruch 47, dadurch gekennzeichnet, dass die Platten (51, 52, 53) gegenüber dem Gehäuse (64, 65, 66) wärmeisoliert (Isolierplatten 62) sind.

## Claims

1. Heating chamber for threads in motion, in particular synthetic threads, in which the threads are treated with saturated steam at more than 2 bar and the end regions of which have two bodies (4, 6; 51, 53) displaceable relatively to one another, which in their operating position lie in contact with each other over their substantially congruent surface regions (closing surfaces) and as a result of a surface deformation in the surface of one of the two bodies enclose between them a thread channel (10) which is closely adapted to the cross-section of the thread and through which the thread runs in the longitudinal direction, characterised in that
1.1. the two bodies (4, 6; 51, 53) each have a surface deformation parallel to the other in the form of pairs: groove (10) - groove (11); groove (10) - end edge (105); or step (54) step (55);
1.2 the closing surfaces of the two bodies are displaceable transversely to the surface deformation between the operating position and a threading position as they slide over one another;
1.3 and the surface deformations of the two bodies cover each other in the threading position so that the thread channel (10) is increased in width for the purpose of inserting a thread in its direction of travel or is open in a longitudinal plane for the purpose of inserting a moving thread transversely to its direction of travel.

2. Heating chamber according to claim 1, characterised in that the bodies and the surface deformations extend over the whole length of the heating chamber.

3. Heating chamber according to claim 2, characterised in that the surface deformations are increased in width in the middle region while in the end regions they are adapted to the titre of the thread or to the sum of the titres of all the threads travelling together inside the surface deformations.

4. Heating chamber according to claim 1, characterised in that the bodies and the surface deformations extend only over the end regions of the heating chamber and in that the heating chamber is increased in cross-section in the middle region (in particular Figs. 1-3).

5. Heating chamber according to one of the claims 1 to 4, characterised in that the depth and/or width of the groove or step measures 0.2 to 0.5 mm in the end regions which extend over, preferably, 100 to 300 mm.

6. Heating chamber according to one of the claims 1 to 5, characterised in that the thread channel (10) is of such dimensions that it can carry a plurality of threads.

7. Heating chamber according to one of the claims 1 to 6, characterised in that several grooves or steps are formed on the thread guiding body to carry a plurality of threads or thread bundles.

8. Heating chamber according to one of the claims 1 to 7, characterised in that a preheating channel (27, 80) extending over at least part of the length of the surface deformation and charged with saturated steam is provided in at least one of the bodies, preferably the fixed body.

9. Heating chamber according to claim 8, characterised in that the preheating channel (27, 80) is connected by connecting channels (29, 79) to the region of the heating chamber through which the thread travels.

10. Heating chamber according to claim 9, characterised in that the preheating channel (27, 80) is connected in its upper region with a steam attachment (28, 61) and in its lower region with a discharge duct (82) for condensate.

11. Heating chamber according to one of the claims 8 to 10, characterised in that the upper region of the preheating channel (114) has a closable and/or throttled (restrictor 118) discharge channel (117) for inert gases (Figures 24, 25 a, b).

12. Heating chamber according to one of the claims 9, 10, characterised in that the connecting channel (29) which opens into the heating chamber through which the thread travels is branched off the upper region of the preheating channel (27).

13. Heating chamber according to one of the claims 1 to 12, characterised in that sealing strips (25, 56, 57) are provided along the grooves (10) or steps (54, 55) and seal off the area of separation between the closing surfaces of the bodies.

14. Heating chamber according to claim 13, characterised in that sealing strips (34) are provided transversely to the surface deformation at the thread inlet and/or thread outlet of the heating chamber, which have a passage for the thread.

15. Heating chamber according to claim 13, characterised in that the sealing strips have portions of increased width in the region of the thread inlet and/or thread outlet, said portions extending up to or close to the grooves (10) or steps (54,55).

16. Heating chamber according to one of the claims 1 to 15, characterised in that at least one of the bodies (6, 51) is subjected on its rear surface remote from its closing surface to the saturated steam which is under the operating pressure.

17. Heating chamber according to claim 16, characterised in that one of the bodies is rigid (external body 4) and encloses the other body (cylinder 6), making close contact with it at the front and rear of the latter.

18. Heating chamber according to claims 16, 17, characterised in that the thread channel (10) of the heating chamber and the rear surface which is subjected to saturated steam can be synchronously relieved of the pressure of the saturated steam and are preferably connected to the steam attachment (61) preferably by way of a common three-way valve (116) which has a pressure relieved outlet.

19. Heating chamber according to one of the claims 1 to 15, characterised in that a recess (47) for an insert with an insert (46) imperviously enclosed therein is situated at the rear of at least one of the bodies, on the side of the body remote from the closing surface, and in that the base of the recess for the insert can be subjected to the saturated steam which is under operating pressure.

20. Heating chamber according to one of the claims 1 to 15, characterised in that a tube (68), expansion body or flexible pipe charged with a pressure fluid extends over substantially the whole length of the path of travel of the thread on the rear side of at least one of the bodies, remote from the closing surface, which tube, expansion body or pipe lies with three of its or their sides in contact with a chamber (67) which is open on one side, and bears against the housing (66) on the open side.

21. Heating chamber according to claim 20, characterised in that the tube (68) or expansion body is directly subjected to the saturated steam which is under pressure.

22. Heating chamber according to claim 21, characterised in that the tube (68) or expansion body is filled with a fluid, in particular a liquid with a high boiling point, which liquid is subjected to pressure, in particular the pressure of the saturated steam.

23. Heating chamber according to claims 1 to 22, characterised in that one or more inserts (39, 40) carrying the step or groove are situated in a recess (38) provided for an insert in the closing surface of one of the bodies.

24. Heating chamber according to claim 23, characterised in that the inserts (39, 40) are situated in the insert recess (38) so as to be sealed off perpendicularly to the closing surface and are subjected to pressure on their rear side, preferably the pressure of the steam which is under the operating pressure.

25. Heating chamber according to one of the claims 1 to 24, characterised in that the bodies are in the form of two planar or curved plates (51, 53) sliding over one another and having a rectilinear or slightly curved thread groove (10) in the closing surface of the first plate (51) to form the thread channel and a threading groove (11) parallel thereto in the closing surface of the second plate (53), which threading groove (11) combines with the thread groove of the first plate when in the threading position to form a thread channel of increased width for axial insertion of the thread and preferably has a greater cross-section than the thread groove and preferably continuously increases in width from its base to the closing surface, at least on one side.

26. Heating chamber according to one of the claims 1 to 24, characterised in that the bodies consist of two planar or curved plates (51, 53) sliding on one another and having a rectilinear or slightly curved thread groove (10) forming the thread channel in the first plate, which groove is covered by the closing surface of the other plate when the plates are in the operating position whereas in the position for threading the said groove is opened for the insertion of the moving thread by displacement of the end edge (105) formed on the closing surface of the second plate (53), the surface of said end edge preferably leaving an acute angle open between itself and the closing surface of the other plate (51).

27. Heating chamber according to one of the claims 1 to 24, characterised in that the bodies consist of two planar or curved plates (51,53) having rectilinear or slightly curved steps (54, 55) of equal size in their closing surfaces and in that in the operating position the steps forming a thread channel closely adapted to the cross-section of the thread while in the threading position they form a thread channel of greater width for axial insertion of the thread.

28. Heating chamber according to one of the claims 1 to 24, characterised in that the two bodies consist of planar or curved plates (51, 53) sliding over one another and having rectilinear or curved steps of equal size which in the operating position form a thread channel closely adapted to the cross-section of the thread, and in that one plate (53) is displaceable relatively to the other plate (51) so that the step (55) of that plate (53) lies above the other plate (51 or 52) in the threading position to form a gap for insertion of the moving thread, which gap can be closed by displacement of the plate (53).

29. Heating chamber according to one of the claims 1 to 24, characterised in that one body is in the form of an internal cylinder (6) and the other body is in the form of a rigid external cylinder (4) enclosing said internal cylinder as a jacket having the same diameter, and in that a groove (10,11) is formed on a generatrix or helical line of the internal cylinder and on the internal surface of the external cylinder, and in that the internal cylinder and the external cylinder are rotatable and/or axially displaceable in relation to one another so that the grooves cover each other in the threading position and form a thread channel of increased width for the purpose of axial insertion of a thread, the groove (11) provided as threading groove preferably having a larger cross-section than the thread groove and preferabiy increasing continuously in width from its base to the peripheral surface, at least unilaterally.

30. Heating chamber according to one of the claims 1 to 24, characterised in that the first of the two bodies is an internal cylinder (6) having a groove (10) on a generatrix or helical line; the second body is a rigid external cylinder (4) enclosing the internal cylinder in the form of a jacket the internal diameter of which is substantially equal to the external diameter of the internal cylinder and having a slot (32) along a generatrix or helical line, and in that the two bodies are rotatable and/or axially displaceable in relation to one another so that in the position for threading, the slot (32) is aligned with the groove (10) of the internal cylinder for placing the moving thread into position.

31. Heating chamber according to claim 30, characterised in that the external cylinder (4) encloses the internal cylinder (6) with a press fit and can be spread open in the region of the slot (32).

32. Heating chamber according to claim 29, characterised in that the external cylinder (4) is sub-divided in at least one longitudinal plane and in that the two halves are braced together in the longitudinal seam (26) in the sense of a reduction in their diameter (binding 33, screw fitting 24).

33. Heating chamber according to claim 32, characterised in that the external cylinder is sub-divided in a longitudinal plane and in that a flexible seal (26) is inserted in the longitudinal seam.

34. Heating chamber according to one of the claims 1 to 24, characterised in that the external body (4) is divided into two parts in a longitudinal plane situated between the centre (15) of the internal cylinder (6) and the thread groove (11) formed on a generatrix of the internal cylinder, and in that the two parts of the external body (4) can be braced against a sealing plate (16) situated between them, which sealing plate extends to the surface of the internal cylinder on both sides of the thread guiding groove.

35. Heating chamber according to claim 34, characterised in that spacer members (17) are inserted between the parts of the external body to limit the bias tension introduced into the sealing plate (16).

36. Heating chamber according to one of the claims 29 to 33, characterised in that the internal cylinder is fixed in position and is provided with the thread groove (10) and in that the surrounding external cylinder (4) is rotatable about the internal cylinder.

37. Heating chamber according to claim 13 in combination with claim 36, characterised in that the external cylinder (4) is rotatable relatively to the internal cylinder through an angle such that in the operating position, the groove (11) in the external cylinder lies outside the sector angle between the sealing strips.

38. Heating chamber according to claim 36 or 37, characterised in that the internal cylinder (6) is a closed tube at least over part of its length, the inside of which tube is connected to a steam pipe (28, 115) and constitutes the preheating channel (27,114).

39. Heating chamber according to claim 38, characterised in that the steam pipe (28, 115) and optionally pipe for condensate and optionally discharge channel (117) for inert gases are attached on one side only, preferably at the bottom to the preheating channel (27) of the internal cylinder and in that the external cylinder (4) is fitted over the internal cylinder (6) from the other side.

40. Heating chamber according to claim 29 or 30, characterised in that the internal cylinder (6) and external cylinder (4) are mounted on an end flange (3) of the heating chamber and in that the movable one of the two bodies is rotatable and longitudinally displaceable and when rotated into the operating position is pressed with an axial force (30) against the flange (3) of the heating chamber (2) to make sealing contact.

41. Heating chamber according to claim 40, characterised in that the internal cylinder and the external cylinder (4, 6) have a screw thread, in that the thread guiding groove (10) of the fixed cylinder extends to in that the threading groove of the rotatable body extends at least to the core.

42. Heating chamber according to claim 41 in combination with claim 34 or 35, characterised in that the screw thread is also cut into the sealing plate (16).

43. Heating chamber according to claims 40 to 42, characterised in that the internal cylinder (6) is fixed in position on the end flange and has a screw thread and has a thread groove (10) extending into the core and in that the external cylinder (4) also has a screw thread and a slot for insertion.

44. Heating chamber according to one of the claims 25 to 28, characterised by a stack of more than two identical plates (51, 52, 53) which make contact with one another in two plane parallel planes (73, 74 and 75, 76) in each case forming a surface deformation (steps 54, 55), adjacent plates being displaceable in relation to one another by a movement at right angles to the surface deformation.

45. Heating chamber according to claims 27, 28, characterised in that one of the plates (53) is provided on both sides with a pair (75, 76) of plane parallel closing planes (75, 76) connected by a step (55), and in that a similar plate (51 and 52, respectively) is provided on each of the two sides of the plate (53) to form two thread channels.

46. Heating chamber according to claim 45, characterised in that the two outer plates (51, 52) are fixed in position and the middle plate (53) is displaceably mounted.

47. Heating chamber according to claim 44, characterised in that the plate (53) arranged between two plates (51, 52) is penetrated by a channel (60) for saturated steam in the region of the step or groove.

48. Heating chamber according to one of the claims 27, 28, 45, 46, characterised in that the plates are pressed together by a contact pressure force and in that the friction of the plates (51, 52, 53) produced by the contact pressure against their closing surfaces is greater than the forces of the steam acting on the surfaces of the steps (55) which are perpendicular to the closing surfaces.

49. Heating chamber according to one of the claims 44 to 48, characterised in that the plates of a stack (51, 52, 53) are accommodated in a rigid housing (64,65,66; 104) which takes up the steam forces acting transversely to the closing planes of the plates.

50. Heating chamber according to claim 47, characterised in that the plates (51, 52, 53) are heat-insulated against the housing (64, 65, 66) (insulating plates 62).

## Revendications

1. Chambre de chauffage pour fils en défilement, en particulier pour fils synthétiques, dans laquelle les fils sont traités à la vapeur d'eau saturée à une pression de plus de 2 bars et dont les zones d'extrémités comprennent deux corps (4, 6; 51, 53) qui sont déplaçables l'un par rapport à l'autre et qui, à leur position de fonctionnement, viennent se placer l'un sur l'autre dans des zones de leurs surfaces (surfaces de fermeture) de formes sensiblement congruantes et, par une déformation de la surface de l'un des deux corps, forment entre eux un canal (10) parcouru par le fil dans le sens longitudinal et étroitement adapté à la section transversale de ce dernier, caractérisée par le fait que
1.1 les deux corps (4, 6; 51, 53) présentent respectivement des déformations de leurs surfaces parallèles entre elles et se présentant sous la forme d'un appariement: rainure (10) - rainure (11), rainure (10) - arête d'extrémité (105) ou gradin (54) - gradin (55),
1.2 que les surfaces de fermeture des deux corps, en glissant l'une sur l'autre transversalement à la déformation de leur surface, peuvent se déplacer entre la position de fonctionnement et une position d'enfilage,
1.3 et que les déformations des surfaces des deux corps se recouvrent à la position d'enfilage de manière que le canal de fil (10) soit élargi en vue de l'enfilage d'un fil dans le sens de sa marche ou soit ouvert dans un plan longitudinal en vue de l'introduction d'un fil en défilement transversalement au sens de sa marche.

2. Chambre de chauffage selon la revendication 1, caractérisée par le fait que les corps et les déformations de leurs surfaces s'étendent sur toute la longueur de la chambre de chauffage.

3. Chambre de chauffage selon la revendication 2, caractérisée par le fait que les déformations des surfaces sont élargies dans la zone médiane et, dans les zones d'extrémités, sont adaptées au titre du fil ou à la somme des titres des fils défilant en commun dans les déformations des surfaces.

4. Chambre de chauffage selon la revendication 1, caractérisée par le fait que les corps et les déformations de leurs surfaces s'étendent uniquement sur les zones d'extrémités de la chambre de chauffage et que la chambre de chauffage dans la zone médiane a une section transversale élargie (en particulier figures 1-3).

5. Chambre de chauffage selon l'une des revendications 1 à 4, caractérisée par le fait que la profondeur et/ou la largeur de la rainure ou du gradin est de 0,2 à 0,5 mm dans les zones d'extrémités qui s'étendent sur de préférence 100 à 300 mm.

6. Chambre de chauffage selon l'une des revendications 1 à 5, caractérisée par le fait que le canal de fils (10) est dimensionné de façon à pouvoir guider plusieurs fils.

7. Chambre de chauffage selon l'une des revendications 1 à 6, caractérisée par le fait que sur le corps guidant le fil sont pratiquées plusieurs rainures ou gradins pour le guidage d'une multitude de fils ou faisceaux de fils.

8. Chambre de chauffage selon l'une des revendications 1 à 7, caractérisée par le fait que dans au moins l'un des corps, de préférence le corps fixe, est aménagé un canal de préchauffage (27, 80) s'étendant sur au moins une longueur partielle le long de la déformation de la surface et alimenté en vapeur d'eau saturée.

9. Chambre de chauffage selon la revendication 8, caractérisée par le fait que le canal de préchauffage (27, 80) est relié par des canaux de raccordement (29, 79) à la zone de la chambre de chauffage traversée par le fil.

10. Chambre de chauffage selon la revendication 9, caractérisée par le fait que le canal de préchauffage (27, 80), dans sa zone supérieure, est relié à un raccord de vapeur (28, 61) et, dans sa zone inférieure, à une conduite d'évacuation de condensat (82).

11. Chambre de chauffage selon l'une des revendications 8 à 10, caractérisée par le fait que la zone supérieure du canal de préchauffage (114) comporte un canal de décharge (117) des gaz inertes pouvant être obturé et/ou étranglé (vanne d'étranglement 118) (figures 24, 25 a, b).

12. Chambre de chauffage selon l'une des revendications 9, 10, caractérisée par le fait que le canal de raccordement (29) débouchant dans la chambre de chauffage parcourue par le fil part de la zone supérieure du canal de préchauffage (27).

13. Chambre de chauffage selon l'une des revendications 1 à 12, caractérisée par le fait que des barrettes d'étanchéité (25, 56, 57) sont prévues le long des rainures (10) ou des gradins (54, 55) et étanchent le joint de séparation entre les surfaces de fermeture des corps.

14. Chambre de chauffage selon la revendication 13, caractérisée par le fait que des barrettes d'étanchéité (34) comportant un passage pour le fil, sont prévues transversalement à la déformation de la surface à l'entrée et/ou à la sortie des fils de la chambre de chauffage.

15. Chambre de chauffage selon la revendication 13, caractérisée par le fait que les barrettes d'étanchéité, dans la zone de l'entrée et/ou de la sortie du fil, comportent des élargissements qui s'étendent jusqu'aux rainures (10) ou jusqu'aux gradins (54, 55) ou jusqu'à proximité de ceux-ci.

16. Chambre de chauffage selon l'une des revendications 1 à 15, caractérisée par le fait qu'au moins l'un des corps (6, 51) sur sa face arrière, tournée du côté opposé à sa surface de fermeture, est soumis à l'action de la vapeur d'eau saturée se trouvant à la pression de fonctionnement.

17. Chambre de chauffage selon la revendication 16, caractérisée par le fait que l'un des corps est réalisé rigide (corps extérieur 4) et entoure l'autre corps (corps intérieur 6) en étant étroitement appliqué sur ses faces avant et arrière.

18. Chambre de chauffage selon la revendication 16, 17, caractérisée par le fait que le canal de fils (10) de la chambre de chauffage et la face arrière soumise à l'action de la vapeur d'eau saturée, peuvent être déchargés en synchronisme de la pression de la vapeur d'eau saturée et sont reliés au raccord de vapeur (61) de préférence par un distributeur 3-voies commun (116) qui comporte une sortie déchargée de toute pression.

19. Chambre de chauffage selon l'une des revendications 1 à 15, caractérisée par le fait qu'une rainure (47) avec garniture insérée à l'intérieur de façon étanche se trouve sur la face arrière, située du côté opposé à la surface de fermeture, d'au moins l'un des corps, et que le fond de la rainure est soumis à l'action de la vapeur d'eau saturée se trouvant à la pression de fonctionnement.

20. Chambre de chauffage selon l'une des revendications 1 à 15, caractérisée par le fait que sur la face arrière, tournée du côté opposé à la surface de fermeture, d'au moins l'un des corps, est disposé un tuyau (68), un corps de dilatation ou un tube flexible qui, s'étendant sensiblement sur toute la longueur de la marche du fil et soumis à l'action d'un fluide sous pression, est appliqué sur trois côtés dans une chambre (67) ouverte d'un côté et prend appui sur le carter (66) du côté ouvert.

21. Chambre de chauffage selon la revendication 20, caractérisée par le fait que le tuyau (68) ou le corps de dilatation est directement soumis à l'action de la vapeur saturée se trouvant sous pression.

22. Chambre de chauffage selon la revendication 21, caractérisée par le fait que le tuyau (68) ou le corps de dilatation est rempli d'un liquide, en particulier d'un liquide à température d'ébullition élevée, qui est soumis à l'action d'une pression, en particulier à la pression de la vapeur saturée.

23. Chambre de chauffage selon la revendication 1 à 22, caractérisée par le fait que dans la surface de fermeture de l'un des corps, une ou plusieurs garniture(s) (39, 40) qui comporte(nt) le gradin ou la rainure, se trouve(nt) dans une rainure (38).

24. Chambre de chauffage selon la revendication 23, caractérisée par le fait que les garnitures (39, 40) dans la rainure (38) sont placées de façon étanche perpendiculairement à la surface de fermeture et, sur leur face arrière, sont soumises à l'action d'une pression, de préférence à l'action de la vapeur d'eau se trouvant à la pression de fonctionnement.

25. Chambre de chauffage selon l'une des revendications 1 à 24, caractérisée par le fait que les corps sont réalisés sous la forme de deux plaques (51, 53), planes ou courbes, glissant l'une sur l'autre, avec une rainure de fils (10), rectiligne ou légèrement courbée, formant le canal de fils dans la surface de fermeture de la première plaque (51), et une rainure d'enfilage (11), parallèle à celle-ci, dans la surface de fermeture de la seconde plaque (53), laquelle rainure, à la position d'enfilage, forme avec la rainure de fils de la première plaque, un canal de fils élargi servant à l'enfilage axial du fil et a de préférence une plus grande section transversale que la rainure de fils, et va de préférence en s'élargissant constamment, du moins d'un côté, du fond de la rainure jusqu'à la surface de fermeture.

26. Chambre de chauffage selon l'une des revendications 1 à 24, caractérisée par le fait que les corps sont deux plaques (51, 53), planes ou courbes, glissant l'une sur l'autre avec une rainure de fils (10), rectiligne ou légèrement courbée, formant le canal de fils dans la première plaque, laquelle rainure, à la position de fonctionnement, est recouverte par la surface de fermeture de l'autre plaque et, à la position d'enfilage, est ouverte en vue de l'insertion du fil en défilement par déplacement de l'arête d'extrémité (105) formée sur la surface de fermeture de la seconde plaque (53), la surface de l'arête d'extrémité laissant de préférence ouvert un angle aigu avec la surface de fermeture de l'autre plaque (51 ).

27. Chambre de chauffage selon l'une des revendications 1 à 24, caractérisée par le fait que les corps sont réalisés sous la forme de deux plaques (51, 53), planes ou courbes, comportant respectivement dans leurs surfaces de fermeture des gradins (54, 55) rectilignes ou légèrement courbés de même dimension, et que les gradins, à la position de fonctionnement, forment un canal de fils étroitement adapté à la section transversale des fils et, à la position d'enfilage, un canal de fils élargi pour l'enfilage axial de ceux-ci.

28. Chambre de chauffage selon l'une des revendications 1 à 24, caractérisée par le fait que les deux corps sont réalisés sous la forme de plaques (51, 53), planes ou courbes, glissant l'une sur l'autre et comportant des gradins rectilignes ou courbés de même dimension qui, à la position de fonctionnement, forment un canal de fils étroitement adapté à la section transversale des fils et qu'une plaque (53) peut se déplacer par rapport à l'autre plaque (51) de telle sorte que le gradin (55) d'une plaque (53) à la position d'enfilage fasse saillie en-dehors de l'autre plaque (51, 52) et qu'il se forme, pour l'insertion du fil en défilement, une fente obturable par déplacement de la plaque (53).

29. Chambre de chauffage selon l'une des revendications 1 à 24, caractérisée par le fait que l'un des corps est réalisé sous la forme d'un cylindre intérieur (6) et l'autre corps sous la forme d'un cylindre extérieur rigide (4) entourant celui-ci sous la forme d'une enveloppe de même diamètre, qu'une rainure (10, 11) est respectivement pratiquée sur une génératrice ou hélice du cylindre intérieur, d'une part, et sur la surface latérale interne du cylindre extérieur, d'autre part, et que le cylindre intérieur et le cylindre extérieur peuvent se déplacer axialement et/ou tourner l'un par rapport à l'autre de manière que les rainures se recouvrent à la position d'enfilage et forment un canal de fils élargi en vue de l'enfilage axial du fil, la rainure (11), servant de rainure d'enfilage, ayant de préférence une plus grande section transversale que la rainure de fils et s'élargissant de préférence constamment depuis son fond au moins sur un côté jusqu'à la surface périphérique.

30. Chambre de chauffage selon l'une des revendications 1 à 24, caractérisée par le fait que le premier des deux corps est un cylindre intérieur (6) comportant une rainure (10) sur une génératrice ou hélice; que le second corps est un cylindre extérieur rigide (4) qui entoure en forme d'enveloppe le cylindre intérieur, dont le diamètre intérieur est sensiblement égal au diamètre extérieur du cylindre intérieur et qui est muni d'une fente (32) le long d'une génératrice ou d'une hélice, et que les deux sont mobiles en rotation et/ou déplaçables axialement l'un par rapport à l'autre de manière que la fente (32) à la position d'enfilage recouvre la rainure (10) du cylindre intérieur en vue de l'insertion du fil en défilement.

31. Chambre de chauffage selon la revendication 30, caractérisée par le fait que le cylindre extérieur (4) entoure le cylindre intérieur (6) avec ajustement serré et est écartable dans la zone de la fente (32).

32. Chambre de chauffage selon la revendication 29, caractérisée par le fait que le cylindre extérieur (4) est divisé dans au moins un plan longitudinal et que les deux moitiés sont serrées l'une contre l'autre dans le cordon longitudinal (26) en vue d'une réduction du diamètre (bandage 33, vis 24).

33. Chambre de chauffage selon la revendication 32, caractérisée par le fait que le cylindre extérieur est divisé dans un plan longitudinal et qu'un joint flexible (26) est inséré dans le cordon longitudinal.

34. Chambre de chauffage selon l'une des revendications 1-24, caractérisée par le fait que le corps extérieur (4) est divisé en deux parties dans un plan longitudinal qui se situe entre le centre (15) du cylindre intérieur (6) et la rainure de fils (11) formée sur une génératrice du cylindre intérieur, et que les deux parties du corps extérieur (4) sont serrées contre une plaque d'étanchéité (16) insérée entre elles, la plaque d'étanchéité s'étendant des deux côtés de la rainure de guidage du fil jusqu'à la surface latérale du cylindre intérieur.

35. Chambre de chauffage selon la revendication 34, caractérisée par le fait qu'entre les parties du corps extérieur sont interposées des pièces d'écartement (17) pour limiter la précontrainte introduite dans la plaque d'étanchéité (16).

36. Chambre de chauffage selon l'une des revendications 29 à 33, caractérisée par le fait que le cylindre intérieur est monté fixe et est muni de la rainure de fils (10), et que le cylindre extérieur (4) l'entourant est mobile autour du cylindre intérieur.

37. Chambre de chauffage selon la revendication 13 en combinaison avec la revendication 36, caractérisée par le fait que le cylindre extérieur (4) peut tourner par rapport au cylindre intérieur avec un angle de rotation adéquat pour qu'à la position de fonctionnement, la rainure (11) du cylindre extérieur soit située en-dehors de l'angle au centre compris entre les barrettes d'étanchéité.

38. Chambre de chauffage selon la revendication 36 ou 37, caractérisée par le fait que le cylindre intérieur (6), au moins sur une partie de sa longueur, est réalisé sous la forme d'un tube fermé dont l'espace interne raccordé à une conduite de vapeur (28, 115) est le canal de préchauffage (27,114).

39. Chambre de chauffage selon la revendication 38, caractérisée par le fait que la conduite de vapeur (28, 115) et éventuellement la conduite de condensat et le canal de décharge (117) pour les gaz inertes, sont raccordés d'un côté, de préférence en-dessous, au canal de préchauffage (27) du cylindre intérieur, et que le cylindre extérieur (4) est enfoncé sur le cylindre intérieur (6) à partir de l'autre côté.

40. Chambre de chauffage selon la revendication 29 ou 30, caractérisée par le fait que le cylindre intérieur (6) et le cylindre extérieur (4) sont montés sur une bride d'extrémité (3) de la chambre de chauffage et que celui des deux corps qui est mobile peut se déplacer en rotation et longitudinalement et, à la position angulaire de fonctionnement, est comprimé de façon étanche contre la bride (3) de la chambre de chauffage (2) sous l'action d'une force axiale (30).

41. Chambre de chauffage selon la revendication 40, caractérisée par le fait que le cylindre intérieur et le cylindre extérieur (4, 6) sont munis de filetages, que la rainure de guidage du fil (10) du cylindre fixe s'étend jusque dans son coeur, et que la rainure d'enfilage du corps rotatif s'étend au moins jusqu'à la limite du coeur.

42. Chambre de chauffage selon la revendication 41, en combinaison avec la revendication 34 ou 35, caractérisée par le fait que le filetage est également taillé dans la plaque d'étanchéité (16).

43. Chambre de chauffage selon les revendications 40 à 42, caractérisée par le fait que le cylindre intérieur (6) est monté fixe sur la bride d'extrémité et est muni d'un filetage et d'une rainure de fils (10) s'étendant jusque dans le coeur, et que le cylindre extérieur (4) est également muni d'un filetage ainsi que d'une fente d'insertion.

44. Chambre de chauffage selon l'une des revendications 25 à 28, caractérisée par une pile de plus de deux plaques identiques (51, 52, 53) qui se touchent dans deux plans à faces planes et parallèles (73, 74 et 75, 76) en formant respectivement une déformation de la surface (gradins 54,55), les plaques voisines pouvant se déplacer l'une par rapport à l'autre en un mouvement relatif transversalement à la déformation de la surface.

45. Chambre de chauffage selon les revendications 27, 28, caractérisée par le fait que l'une des plaques (53) est munie des deux côtés d'une paire (75, 76) de plans de fermeture (75, 76), à faces planes et parallèles, raccordés par un gradin (55), et que des deux côtés de la plaque (53) est respectivement disposée uns plaque identique (51,52) pour former deux canaux de fils.

46. Chambre de chauffage selon la revendication 45, caractérisée par le fait que les deux plaques externes (51, 52) sont montées fixes et que la plaque médiane (53) est montée déplaçable.

47. Chambre de chauffage selon la revendication 44, caractérisée par le fait que la plaque (53) qui est disposée entre deux plaques (51, 52) est traversée par un canal de vapeur saturé (60) dans la zone du gradin ou de la rainure.

48. Chambre de chauffage selon l'une des revendications 27, 28, 45, 46, caractérisée par le fait que les plaques sont comprimées les unes contre les autres par une force de serrage et que la force de frotement des plaques (51, 52, 53) provoquée par la pression exercée sur leurs surfaces de fermeture est plus grande que les forces de la vapeur qui agissent sur les surfaces des gradins (55) qui sont situées perpendiculairement aux surfaces de fermeture.

49. Chambre de chauffage selon l'une des revendications 4 à 48, caractérisée par le fait que les plaques d'une pile (51, 52, 53) sont logées dans un carter rigide (64, 65, 66; 104) qui absorbe les forces de la vapeur dirigées transversalement aux plans de fermeture des plaques.

50. Chambre de chauffage selon la revendication 47, caractérisée par le fait que les plaques (51, 52, 53) sont thermiquement isolées (plaques isolantes 62) vis-à-vis du carter (64, 65, 66).
